# EUROPÄISCHE PATENTSCHRIFT

(11) **EP 0 175 886 B1**
(45) Veröffentlichungstag und Bekanntmachung des Hinweises auf die Patenterteilung: **23.11.1989**
(21) Anmeldenummer: 85109708.9
(22) Anmeldetag: 02.08.1985
(51) Int. Cl.: B21C 49/00, B65H 19/18, B65H 19/14, B65H 20/26

(54) **Verfahren und Anordnung zum Verschweissen von Walzbändern endlicher Länge zu endlosen Bändern während des Weiterverarbeitungsprozesses**
Method and arrangement for welding together the ends of rolled strips of finite lengths to form a strip of an infinite length during further processing of the strip
Procédé et dispositif pour le soudage bout à bout des extrémités de bandes laminées de longueurs finies de manière à former une bande sans fin pendant le façonnage ultérieur de la bande

(30) Priorität: 17.08.1984 DE 3430209
(43) Veröffentlichungstag der Anmeldung: 02.04.1986
(73) Patentinhaber: SIEMENS AKTIENGESELLSCHAFT, 80333 München (DE)
(72) Erfinder: Angerer, Klaus, D-8551 Röttenbach (DE)

(56) Entgegenhaltungen:
- EP-A- 0 101 016
- DE-A- 3 011 144
- DE-B- 2 934 115
- DE-C- 946 864
- US-A- 2 066 569
- US-A- 3 310 255
- US-A- 3 782 662
- US-A- 4 288 042

## Beschreibung

Die Erfindung betrifft ein Verfahren nach dem Oberbegriff des Anspruchs 1 und eine Anordnung zur Durchführung des Verfahrens nach dem Oberbegriff des Anspruchs 6.

Um das Weiterbearbeiten oder -behandeln von in endlichen Längen zu sogenannten Coils gewickelten Metallbändern unterbrechungsfrei durchführen zu können, ist es notwendig, diese endlichen Bandlängen miteinander zu verschweißen, ohne dabei den kontinuierlich ablaufenden Weiterverarbeitungsprozeß zu unterbrechen. Um dies zu erreichen, ist es notwendig, das sich kontinuierlich bewegende Bandmaterial in einer solchen Länge abzuspeichem, daß die Verarbeitungsanlage während des Schweißvorganges aus dem Speicher kontinuierlich weiterbedient werden kann.

Ein solches Verfahren und eine Vorrichtung zu dessen Durchführung ist aus der DE-C-2934115 bekannt. Danach wird das sich bewegende Bandmaterial zeitweise in die Form eines Bandwickels gebracht und gespeichert, sowie anschließend wieder aus dem Wickelzustand zur kontinuierlichen Weiterverarbeitung oder -behandlung abgezogen, wobei die jeweils zu verschweißenden Bandlängen in ihrem End- und Anfangsbereich erfaßt und dann von entgegengesetzten Seiten her gemeinsam im gleichen Drehsinn doppellagig auf einen Bandhaspel aufgewickelt werden. Die trommelförmigen Bandhaspel bestehen dabei aus zwei Hälften, welche die Schweißvorrichtung enthalten, so daß der Schweißvorgang während der Trommeldrehung durchgeführt werden kann. Dieses Verfahren hat gegenüber den vorher praktizierten Verfahren, bei denen das sich bewegende Bandmaterial zeitweise in Form eines Bandwickels einlagig auf einer großen Trommel gespeichert werden mußte, bei dem aber zusätzlich noch jeweils eine sogenannte Einlauf-Twiststrecke und eine Auslauf-Twiststrecke von relativ großer Länge benötigt wurden, den Vorteil, daß sein Raumbedarf erheblich geringer ist. Allerdings kommt man bei diesem Verfahren nicht mit einer einzigen Trommel aus. Ein kontinuierlicher Ablauf über längere Zeit erfordert vielmehr eine Anzahl von in ihren Positionen wechselnden Trommeln und benötigt außerdem auch noch eine Pufferstrecke für die Aufnahme des beim Umgruppieren der Trommeln anfallenden Bandmaterials.

Der Erfindung liegt die Aufgabe zugrunde, den für das vorbeschriebene Verfahren erforderlichen technischen und räumlichen Aufwand weiter zu verringern.

Diese Aufgabe ist in verfahrenstechnischer Hinsicht durch die im Patentanspruch 1 angegebene Erfindung gelöst.

Der dadurch erzielte Vorteil besteht vor allem darin, daß auf die relativ komplizierte zweiteilige Trommelkonstruktion sowie auf das relativ aufwendige Umgruppieren solcher Trommeln ebenso verzichtet werden kann, wie auf einen zusätzlichen Bandpuffer.

Eine Anordnung zur Durchführung des erfindungsgemäßen Verfahrens ist im Patentanspruch 6 gekennzeichnet. Bei dieser Anordnung ergibt sich der Vorteil, daß wegen des relativ großen Trommeldurchmessers der einzigen Speichertrommel die Schweißvorrichtung räumlich nicht eingeengt und relativ gut zugänglich ist. Im übrigen ist die Anordnung so aufgebaut, daß sie mit einfachen, entsprechend gesteuerten und in ihrer gegenseitigen Lage unveränderten Drehantrieben auskommt. Insbesondere der Wegfall der Umgruppierungsantriebe bewirkt eine erhebliche Vereinfachung des technischen Aufwandes und damit auch der Störanfälligkeit einer solchen Anlage.

Nach einem Weiterbildungsmerkmal der Erfindung gemäß Patentanspruch 10 wird vorgeschlagen, als Schweißgerät eine Laserschweißeinrichtung zu benutzen, wie sie etwa in der EP-A-0101 016 beschrieben ist.

Als ein weiteres vorteilhaftes Schweißgerät wird nach Patentanspruch 11 eine in der DE-C-3011144 beschriebene sogenannte Foliennahtschweißeinrichtung vorgeschlagen.

Diese Schweißeinrichtungen haben den Vorteil, daß es mit ihnen auf besonders einfache Weise möglich ist, die Schweißenergie praktisch verlustfrei an die Schweißnaht zu bringen und gleichzeitig eine so saubere Schweißnaht zu produzieren, daß sich das Nacharbeiten entweder ganz vermeiden oder auf einen einzigen Arbeitsgang reduzieren läßt.

Es ist im übrigen mit der vorgeschlagenen Anordnung auch möglich, die Schweißvorrichtung in einem Winkel zur Zentralachse anzuordnen, so daß die Schweißnaht etwas schräg zur Transportrichtung des Bandes verläuft. Dies kann je nach Weiterverarbeitungsverfahren von Fall zu Fall vorteilhaft sein.

Ausführungsbeispiele der Erfindung werden anhand von Zeichnungen in folgenden näher erläutert. Es zeigen :
Fig. 1 eine Anordnung mit umlaufendem Rollenkränz für den Speichercoil und daran befestigter Schweißvorrichtung in Vorderansicht ;
Fig. 2 einen Querschnitt durch die Anordnung nach Fig. 1 in der Ebene der Zentralachse ;
Fig. 3 eine Anordnung mit feststehendem Rollenkranz und um die Zentralachse drehbarer Schweißvorrichtung in Vorderansicht;
Fig. 4 einen Querschnitt durch die Anordnung nach Fig. 3 in der Zentralachsebene ;
Fig. 5 eine Vorderansicht der Klemm- und Schweißvorrichtung ;
Fig. 6 eine schematische Darstellung der elektronischen Steuervorrichtung für die Anordnungen nach den Figuren 1 und 3 ;
Fig. 7 eine Anordnung mit umlaufendem Rollenkranz, einem außen um diesen herum konzentrisch angeordneten feststehenden Formbildungs-Rollenkranz, eine innen konzentrisch drehbar angeordnete Hilfstrommel mit daran befestigter Schweiß-und Klemmvorrichtung ;
Fig. 8 die Anordnung nach Fig. 7 mit fertig gewickeltem Vorratscoil ;
Fig. 9 die Anordnung nach Fig. 7 mit fertig gewickeltem Hilfscoil und
Fig. 10 einen Querschnitt durch die Anordnung nach Fig. 7.

Die in Fig. 1 beschriebene Anordnung besitzt eine scheibenförmige, in ihrer Zentralachse gelagerte Halterungsplatte 1. Am äußeren Umfang dieser Platte ist eine Anzahl um Horizontalachsen drehbar gelagerter Rollen 2 angeordnet, deren Achsen zur Drehachse der Halterungsplatte 1 parallel liegen und die an ihrem einen Ende an der Halterungsplatte 1 und an ihrem anderen Ende an einem Halterungsring 3 (Fig. 2) radial verschiebbar gelagert sind. Um diese Radialverschiebung zu ermöglichen, sind jeder Rollenachse an beiden Lagerungsseiten Hydraulikzylinder 4 zugeordnet, die eine für jede Rolle individuelle Radialverschiebung innerhalb entsprechender Ausnehmungen 5 in der Halterungsplatte 1 und des Halterungsringes 3 ermöglichen. Diese Hydraulikzylinder sind über auf der Antriebswelle 6 der Halterungsplatte 1 angeordnete selbstnachstellende Gleitringe 7 mit einem hydro-elektrischen Wandler 8 verbunden. Im Drehzentrum der von der Halterungsplatte 1, den Rollen 2 und dem Halterungsring 3 sowie der Antriebswelle 6 gebildeten Rollenkranz 9 ist ein von einem weiteren Elektromotor 10 angetriebener Haspeldom 11 angeordnet, dessen Drehachse sich mit der Zentralachsä der Antriebswelle 6 des Rollenkranzes deckt. Der Haspeldom 11 mit dem Haspelantriebsmotor 10 sind mit nicht dargestellten Mitteln zum Aufnehnen und Einbringen neuer Vorratscoils hydraulisch aus dem Drehzentrum ausfahrbar.

In dem Raum zwischen dem Haspeldom 11 und den Rollen 2 des Rollenkranzes 9 ist die Schweißvorrichtung 12 angeordnet Diese besteht aus einem Support 13, der von Spindeln 14 in Richtung der Zentralachse der Antriebswelle 11 von einem Supportantrieb 15 bewegbar ist. Die Spindeln 14 sind unterhalb der Rollen 2 an der Halterungsplatte 1 und dem Halterungsring 3 drehbar gelagert. Der Support 13 arbeitet in Verbindung mit einer Klemmvorrichtung 16, die in Fig. 5 näher beschrieben ist. Der Support 13 beinhaltet einen schwenkbaren Hobel 68 sowie den letzten Umlenkspiegel 18 einer Laserschweißanordnung, deren Energiestrahlerzeuger 19 sich außerhalb der Anordnung befindet und deren Strahl 20 durch die als Hohlwelle ausgebildete Antriebswelle 6 hindurch über einen ersten Umlenkspiegel 21 in Richtung auf die Schweißvorrichtung 12 und durch einen zweiten Umlenkspiegel 22 in Richtung auf den Support 13 und von dort durch den letzten Umlenkspiegel 18 schließlich auf die Schweißnaht gelenkt wird. Sämtliche für die Steuerung des Verfahrensablaufes zu koordinierenden Steuerfunktionen sowohl für die Inbetriebsetzung wie für die Steuerung der Antriebsaggregate und die Sensoren werden über Steuerbausteine von einem Steuerrechner 24 entsprechend dem ihm eingegebenen Steuerprogramm vorgenommen. Dabei sind der Antriebsmotor 25 für den Rollenkranz 9, über die Steuerleitung 26, der Antriebsmotor 27 für den Haspeldorn 11 des Vorratscoils 23 über die Steuerleitung 28, der Supportantrieb 15 über die Steuerleitung 29, die beiden Näherungsschalter 30, 31 für den Supportantrieb über die Steuerleitungen 32, 33, der Motor 34 für die Einzugs-Treiberrolle 35 über die Steuerleitung 36, der Antriebsmotor 37 für die Austritts-Treiberrolle 38 über die Steuerleitung 39, der Energiestrahlerzeuger 19 über die Steuerleitungen 39, der elektrohydraulische Wandler 8 über die Steuerleitung 40 und der elektrohydraulische Energiewandler 42 über die Steuerleitung 41 mit an einem zentralen Steuerrechner 24 angeschlossenen Steuerbausteine 43 bis 52 verbunden. Dieser ist über eine weitere Steuerleitung 53 an den nicht dargestellten zentralen Rechner der Verarbeitungsanlage angeschlossen.

Die Funktion der Anordnung nach den Figuren 1, 2 und 5 wird im folgenden beschrieben. Vor dem Inbetriebsetzen der Verarbeitungsanlage wird zunächst ein Vorratscoil 23 mit Hilfe des Haspeldoms 11 in das Zentrum des Rollenkranzes 9 eingeführt, so daß es die in Fig. 2 schematisch dargestellte Position einnimmt. Dann wird der Haspelantriebsmotor 10 so lange in Betrieb gesetzt, bis der Anfang des Vorratscoils durch die trichterförmigen Leitbleche 54, 55 zwischen die Einzugs-Treiberrolle 35 und die Einzugs-Andrückrolle 56 gelangt. Dann wird der Haspelantriebsmotor ausgeschaltet und der Hydraulikzylinder 57 der Einzugs-Andrückrolle 56 in Betrieb gesetzt, so daß der Anfang des Vorratscoils zwischen der Einzugs-Treiberrolle 35 und der Einzugs-Andrückrolle 56 festgeklemmt wird. Dann wird der Antriebsmotor 34 der Einzugs-Treiberrolle 35 eingeschaltet, so daß das Band zwischen den geöffneten Einzugs-Spannbacken 58 und den ebenfalls geöffneten Austritts-Spannbacken 59 zwischen die Austritts-Treiberrolle 38 und die Austritts-Andrückrolle 60 gelangt. Danach wird der Hydraulikzylinder 61 der Austritts-Andrückrolle 60 betätigt, der Hydraulikzylinder 57 der Einzugs-Andrückrolle 56 gelöst und der Antriebsmotor 37 der Austritts-Treiberrolle 38 eingeschaltet, so daß das Band - eventuell über weitere, nicht dargestellte Führungsmittel - zwischen zwei Rollen des Rollenkranzes nach außen gelangt. Gleichzeitig wird der nach außen ausgetretene Bandanfang von einem nicht dargestellten Greifer der ebenfalls nicht dargestellten, noch stillstehenden Verarbeitungsanlage zugeführt. Nun wird der Rollenkranz durch Inbetriebsetzen seines Antriebsmotors 25 in eine dem Wickelsinn des Vorratscoils 23 gleichgerichteten und der Bewegungsrichtung des Bandes entgegengesetzten Drehbewegung versetzt, so daß das Band vom Vorratscoil 23 außen auf den Rollenkranz gewickelt wird und dort einen Speichercoil 62 bildet. Nach dem Aufwickeln der ersten Lage werden die Hydraulikzylinder 4 jeder Rolle über den hydraulisch-elektrischen Wandler 8 derart betätigt, daß die jeweilige Rolle in Richtung zum Drehpunkt hin Lage für Lage soviel nachgeben kann, daß die einzelnen Lagen gegen einen gewünschten Druck untereinander gewickelt werden. Der Antriebsmotor 25 bleibt so lange in dieser Drehrichtung eingeschaltet, bis das Band vom Vorratscoii 23 nahezu abgewickelt ist und die Einzugs-Treiberrolle 35 erreicht. Dann wird seine Drehzahl verlangsamt und schließlich die Drehrichtung umgekehrt, bis das Bandende den Schlitz zwischen den Einzugs-Spannbacken 58 und den Austritts-Spannbacken 59, also die Bearbeitungs-und Schweißebene erreicht hat. Dann wird der Motor 37 unterbrochen und die Hydraulikzylinder 64, 65 der Austritts-Spannbacken werden mit einem solchen Druck betätigt, daß das Bandende zwischen diesen Backen eingeklemmt ist. Zu diesem Zeitpunkt ist die Winkelgeschwindigkeit des Bandendes gleich der Bandgeschwindigkeit und der Speichercoil 62 wird abgewickelt. Dann wird in der bereits beschriebenen Weise ein weiterer Vorratscoil auf den Haspeldom 11 aufgesetzt und ins Zentrum des Rollenantriebes 9 eingeführt. Sodann wiederholt sich der Vorgang des Einführens des Coilanfanges bei umlaufender Klemm- und Schweißvorrichtung in deren Einzugs-Treiberrollenpaar 35, 56 deren Antriebsmotor 34 nach Beendigung des Andrückvorganges solange betätigt wird, bis der Bandanfang des neuen Vorratscoils durch die geöffneten Einzugs-Spannbacken 58 wiederum in den Bearbeitungsschlitz zwischen die Einzugs-Spannbacken 58 und die Austritts-Spannbacken 59 gelangt und das Bandende des vorangegangenen Coils berührt. Danach werden die Hydraulikzylinder 66 und 67 der Einzugs-Spannbacken 58 mit einem solchen Druck betätigt, daß diese den Coilanfang festklemmen. Dann wird der in der rechten Endstellung (Fig.2) befindliche Support 13 durch Einschalten des Supportantriebes 15 betätigt, so daß dieser mit seinem Hobelwerkzeug 68 die beiden aneinanderliegenden Kanten der eingespannten Bleche parallel hobelt und der Supportantrieb 15 nach dem Erreichen der Endstellung des Supports 13 vom Näherungsschalter 30 unterbrochen wird. Dabei gelangen die Späne in den Auffangbehälter 63. Gleichzeitig klappt das Hobelwerkzeug, das um den Drehpunkt 69 im Uhrzeigersinn schwenkbar ist, mit nicht dargestellten Mitteln aus der Arbeits- in eine Ruheposition. Danach werden die Hydraulikzylinder 64, 65, 66, 67 vom hydraulisch-elektrischen Wandler 42 derart umgesteuert, daß alle vier Spannbacken durch die Parallelogramm-Hebel 70, 71, 72, 73 gegeneinander bewegt werden, bis die beiden plangehobelten Blechkanten wiederum aneinanderliegen. Danach werden der Energiestrahlerzeuger 19 des Laserschweißgerätes eingeschaltet und gleichzeitig der Supportantrieb 15 in entgegengesetzter Drehrichtung bewegt, so daß der Laserstrahl mit Hilfe der Umlenkspiegel 21, 22 und 18 und einer nicht dargestellten Fokussiereinrichtung über die Blechkanten geführt wird und diese verschweißt. Sobald der Support 13 seine andere Endstellung erreicht, werden der Supportantrieb 15 und der Energiestrahlerzeuger 19 durch einen entsprechenden Impuls des Näherungsschalters 31 ausgeschaltet, der Supportantrieb 15 in umgekehrter Drehrichtung wieder eingeschaltet und das Hobelwerkzeug 68 wieder in seine Arbeitsstellung geschwenkt. Gleichzeitig wird das Hobeiwerkzeug 68 mit nicht dargestellten Mitteln so eingestellt, daß es nunmehr die Schweißnaht planhobelt. Nach dem Erreichen der anderen Endstellung unterbricht der Näherungsschalter 30 wiederum den Supportantrieb 15. Nach dem vollsltändigen Abwickeln des auf dem Rollenkranz befindlichen Speichercoils 62 werden die Hydraulikzylinder 64, 65, 66, 67 entlastet, so daß die Spannbacken 58, 59 öffnen. Gleichzeitig werden der Antriebsmotor 37 der Austritts-Treiberrolle 38 eingeschaltet und die Drehrichtung des Antriebsmotor 25 des Rollenkranzes umgesteuert, so daß sich der Rollenkranz wieder im Uhrzeigersinn dreht und das auf dem Vorratscoil befindliche Band wiederum über die Rolle 62 als Speichercoil auf den Rollenkäfig aufgewickelt wird. Dieser Vorgang wird solange fortgesetzt, bis das Bandende den Vorratscoil verlassen und die Einzugs-Treiberrolle 35 erreicht hat. Danach wiederholt sich der bereits beschriebene Vorgang. Die Abmessungen der Anlage und die Geschwindigkeiten werden dabei so gewählt, daß der Speichercoil nach Beendigung jedes Bearbeitungsvorganges jeweils vollständig abgewickelt ist.

Das Prinzip des Verfahrens besteht also darin, den Inhalt eines Vorratscoils mit kleinem Durchmesser, während des Verarbeitungsprozesses in einen den Vorratscoil konzentrisch umgebenden Speichercoil erheblich größeren Durchmessers zu übertragen, beide Coils während des Ablaufens des Speichercoils zu verschweißen und einen neuen Vorratscoil einzubringen. Dabei entsteht zum einen ein genügend großer ringförmiger Raum zwischen den beiden Coils für die Unterbringung der Klemm- und Schweißvorrichtung und zum anderen steht genügend Zeit für die Abwicklung des Schweißvorganges zur Verfügung.

Das bisher beschriebene Funktionsprinzip nach den Figuren 1 und 2 läßt sich dahingehend abwandeln, daß der Vorratscoil 23 nicht außen um den Rollenkranz herum, sondern innen anliegend gewickelt wird. Dadurch besteht die Möglichkeit, den Rollenkranz feststehend anzuordnen. Dabei geschieht das Abwickeln vom Vorratscoil 23 und das Anlegen des Bandes mit Hilfe der eine Rotationsbewegung um die Zentralachse des Rollenkranzes ausführenden Klemm- und Schweißvorrichtung. Der prinzipielle Aufbau dieser Anordnung ist aus den Figuren 3 und 4 zu erkennen. Die Rollen 2 sind wiederum um ihre Zentralachse drehbar einerseits an einer Halterungsplatte 74 und andererseits an einem Halterungsring 75 befestigt, die beide fest verankert sind. Demgegenüber ist die Klemm- und Schweißvorrichtung gemäß Fig. an einem Winkelarm 76 angeordnet, der mit einer zentralen Antriebswelle 77 verbunden ist. Diese Antriebswelle wird vom Motor 25 angetrieben. Die Antriebswelle 74, der radiale Teil des Winkelarmes 76 und die Spindel 78 sind für den Durchtritt des vom Energiestrahlerzeuger 19 kommenden Energiestrahls hohl. Die Umlenkspiegel 21 und 22 sind in den Kanten dieser Strahlenkanäle angeordnet und lenken den Energiestrahl auf den Umlenkspiegel 18, der ihn in Richtung auf die Schweißnaht führt. Bei dieser Gestaltung der Anordnung ergibt sich folgender Verfahrensablauf : Zunächst wird wiederum bei stillstehender Verarbeitungsanlage der Anfang eines wie beschrieben in das Zentrum des Rollenkranzes eingeführten Vorratscoils durch die Klemmvorrichtung mit Hilfe der Austritts-Treiberrollen 38 in Verbindung mit der Andruckrolle 60 zwischen zwei geeignete Kranzrollen hindurch nach außen geführt und mit nicht dargestellten Mitteln der Verarbeitungsanlage zugeleitet. Dann wird die Klemm- und Schweißvorrichtung 76 in eine Drehbewegung entgegengesetzt zum Uhrzeigersinn versetzt, wobei die Austritts-Treiberrolle 38 die erste Lage des Speichercoils innen an die Rollen 2 des Rollenkranzes anlegt und dann Lage an Lage anlegend den Speichercoil wickelt Wenn das Ende des Vorratscoils die Schweißnaht erreicht hat, werden die bereits beschriebenen Funktionen ausgelöst und die Verarbeitungsanlage beginnt zu laufen. Gleichzeitig wird der Motor 25 für den Winkelarm der Klemm- und Schweißvorrichtung 12, 16 in Betrieb gesetzt und bewegt diese nunmehr im Uhrzeigersinn um die Zentralachse der Anordnung, so daß der Speichercoil abgewickelt wird. Währendessen wird ein neuer Vorratscoil eingefahren und der Motor 10 eingeschaltet, so daß sich der Vorratscoil ebenfalls im Uhrzeigersinn mit einer solchen Winkelgeschwindigkeit dreht, daß der Bandanfang durch die trichterförmigen Gleitbleche 54, 55 in die sich in gleicher Richtung drehende Klemm- und Schweißvorrichtung in der beschriebenen Weise eingefädelt werden kann. Danach wird die Schweißvorrichtung in der beschriebenen Weise betätigt, so daß die Bandkanten verschweißt werden. Nach vollständigem Ablauf des Speichercoils wird der Motor 25 stillgesetzt und in umgekehrter Drehrichtung (entgegen dem Uhrzeigersinn) wieder in Betrieb genommen, so daß mit Hilfe der Austritts-Treiberrolle 38 mit Andrückrolle 60 der Vorratscoil abgewickelt und als Speichercoil wiederum innen gegen den Rollenkranz gewickelt wird. Dieser Vorgang wiederholt sich entsprechend, so daß ein kontinuierlicher Betrieb sichergestellt ist Um den sich beim Abwickeln des Speichercoils verringernden Außendurchmesser des Speichercoils auszugleichen, können einige der Rollen 2 des Rollenkranzes (9) entweder gegen Federdruck oder durch entsprechende Zwangsverstellung radial beweglich angeordnet sein.

Bei den bisher beschriebenen Anordnungen geschieht die Bildung des Speichercoils 62 entweder durch Aufwickeln des auf dem Vorratscoils 23 gespeicherten Bandes auf den äußeren Umfang des drehbaren Rollenkranzes 9 (Fig. 1) oder durch Anlegen des Bandes an die Innenseite des feststehenden Rollenkranzes 9 (Fig. 3). Unter bestimmten Voraussetzungen, bei denen vor allem die Materialeigenschaften des Bandes eine Rolle spielen, sind diese Anordnungen mit den entsprechenden Verfahren anwendbar. Sind diese Materialeigenschaften nicht vorhanden, können diese vorbeschriebenen Verfahren insofern zu Schwierigkeiten führen, als sich das Band bei der Anordnung nach Fig. 1 auf dem Rollenkranz 9 zu einem Vieleck zusammenzieht oder bei der Anordnung nach Fig. sich die erste Lage des Vorratscoils nicht über den gesamten Umfang an die Rollen 2 des Rollenkranzes 9 anlegt. Um die Anordnung auch in diesen Fällen anwenden zu können, wird die Anordnung nach Fig. 1 durch einen sogenannten Formbildungs-Rollenkäfig ergänzt (Fig. 7), bei dem Rollen 79, welche die gleiche Breite aufweisen wie die Rollen 2 um diese herum, so angeordnet sind, daß der Speichercoil 62 zwischen den durch die Rollen 2 und die Rollen 79 gebildeten Rollenkränzen geführt und geformt wird. Dabei sind die Rollen 2 des Rollenkranzes 9 wiederum radial verschiebbar, so daß der zur Verfügung stehende Raum zwischen den beiden vorgenannten Rollenkränzen dem Wickeldurchmesser des Speichercoils angepaßt werden kann. Darüber hinaus besitzt die Anordnung nach Fig. 7 eine mit der Klemm- und Schweißvorrichtung 12, 16 fest verbundene, konzentrisch zum Tragrollenkranz 9 drehbar gelagerte Hilfstrommel 80, deren Zylinder den Raum für den Vorratscoil und die Klemm- und Schweißvorrichtung umgibt, deren Breite derjenigen des Tragrollenkranzes 9 entspricht und deren Durchmesser um die Dicke des Hilfscoils 92 geringer ist als der kleinste Innendurchmesser des Rollenkranzes der Tragrollentrommel und der in Höhe der Austritts-Treiberrolle 38 der Klemmvorrichtung 16 einen Schlitz zum Durchtritt des Walzbandes aufweist.

Der in Fig. 10 dargestellte Querschnitt der Anordnung zeigt den Antriebsmechanismus der konzentrisch angeordneten Funktionselemente. Dabei treibt der Motor 10 über eine Vielfachnutwelle 81 den im vorderen Lager 82 und im hinteren Lager 83 einseitig gelagerten Haspeldorn 11 an. Die Hilfstrommel 80, die über eine Lagerbuchse 84 auf dem Haspeldom 11 zu diesem konzentrisch gelagert ist, wird von einem Motor 85 über ein Ritzel-Zahnkranz-Getriebe 86 konzentrisch zum Haspeldom angetrieben. Der Rollenkranz 9 der Tragrollen 2 ist an einem Tragring 91 befestigt, der auf der Lagerbuchse 84 der Hilfstrommel 80 konzentrisch drehbar gelagert ist. Dieser Tragring wird von einem Motor 87 über ein Ritzel-ZahnradGetriebe 88 angetrieben. In der Nähe des hinteren Lagers 83 des Haspeldoms 11 ist auf diesem eine Positionierungsscheibe 89 befestigt, die von Hydraulikzylindem 90 in axialer Richtung um einen solchen Hub verschiebbar ist, daß Mittenabweichungen des vom Vorratscoil ablaufenden Bandes korrigiert werden können.

Ausgehend von der Anordnung nach den Figuren 1, 2, 3 und 4 und nach Vollzug des dort beschriebenen Einfädelungsvorganges des vom Vorratscoil 23 durch die Klemmvorrichtung 16 und den Schlitz der Hilfstrommel 80 durch zwei Rollen 2 des Tragrollenkranzes hindurch nach außen der Verarbeitungsanlage zugeführten Bandanfangs werden der Antriebsmotor 10 für den Haspeldorn 11, der Motor 37 für die Austritts-Treiberrolle 38 und der Antriebsmotor 87 für den Rollenkranz 9 der Tragrollen 2 in Betrieb gesetzt und derart gesteuert, daß das Band gegen die Formbildungsrollen 79 gelegt wird. Während dieses Einspeichervorganges zur Bildung eines Speichercoils 62 bewegen sich der Rollenkranz 9 und die Hilfstrommel 80 synchron. Mit fortschreitendem Einspeichervorgang werden die Tragrollen 2 mit nicht dargestellten Mitteln um solche Beträge radial in Richtung auf die Drehachse bewegt, daß sich der Speichercoil nach innen aufbauen kann (Fig. 8). Sobald das Band vollständig vom Vorratscoil abgelaufen ist, d. h. das Bandende den Bearbeitungsschlitz zwischen den Spannbacken 58, 59 erreicht hat, werden die vorgenannten Antriebsmotoren stillgesetzt und dem Haspeldorn 11 ein neuer Vorratscoil zugeführt. Nach dessen Einfädeln in die Klemm- und Schweißvorrichtung 12, 16 in der bereits beschriebenen Weise beginnt der Schweißvorgang bei stehender Hilfstrommel 80. Gleichzeitig werden die Weiterverarbeitungsanlage und der Antriebsmotor 87 für den Rollenkranz 9 in umgekehrter Drehrichtung in Betrieb gesetzt. Durch den von der Weiterverarbeitungsanlage ausgeübten Bandzug in Verbindung mit dem sich 5 in Abwickelrichtung drehendem Rollenkranz 9 wird der eine Teil des auf dem Speichercoil 62 gespeicherten Bandes der Verarbeitungsanlage, der andere Teil auf die in Ruhe befindliche Hilfstrommel 80 aufgewickelt, so daß auf dieser ein Hilfscoil 92 entsteht, wenn der Speichercoil 62 vollständig abgewickelt ist (Fig. 9). Gleichzeitig werden die Tragrollen 2 wieder radial nach außen geführt, so daß der ursprüngliche Zustand zum Aufbau eines folgenden Speichercoils wieder hergestellt ist. Unmittelbar nach Ablauf des Speichercoils 62 und beendetem Schweißvorgang wird der Motor 85 entgegen der vorigen Drehrichtung in Betrieb gesetzt, so daß der Hilfscoil 92 von der die Hilfstrommel 80 in die Verarbeitungsanlage läuft. Nach dem Abbau des Hilfscoils 92 wird die Drehrichtung des Motors 85 für die Hilfstrommel 80 umgekehrt und gleichzeitig der Motor 87 für den Rollenkranz 9 eingeschaltet. Nun bewegen sich der Rollenkranz 9 und die Hilfstrommel 80 wieder synchron, so daß ein neuer Speichercoil in der beschriebenen Weise bei gleichzeitigem Ablauf des Bandes zur Verarbeitungsanlage gebildet werden kann. Der beschriebene Vorgang wiederholt sich im folgendem kontinuierlich.

Ein weiterer Vorteil der in den Fig. 7 bis 10 dargestellten Anordnung besteht darin, daß der Schweißvorgang selbst bei stillstehender Schweißvorrichtung ausgeführt werden kann.

## Patentansprüche

1. Verfahren zum Verschweißen von Walzbändem endlicher Länge zu endlosen Bändern während des Verarbeitungs- oder Behandlungsprozesses, bei dem mittels einer Klemm- und Schweißvorrichtung (12, 16) jeweils das Ende einer vorlaufenden endlichen Bandlänge mit dem Anfang einer nachfolgenden endlichen Bandlänge verschweißt wird, indem vor Beginn des Schweißens mit Hilfe elektrischer Abtast- und Steuerungsmittel (24 ; 43 bis 52) ein Teil des vorlaufenden Bandes solcher Länge ermittelt und auf den Speicher (62) gewickelt wird, daß der Bandvorrat, der während des Schweißens aus dem Wickelzustand in die Weiterverarbeitungs-oder Behandlungsanlage (Verarbeitungsanlage) abgezogen wird, ausreicht, um einen kontinuierlichen Weiterbetrieb während des Schweißvorganges zu ermöglichen, dadurch gekennzeichnet, daß der mittlere Windungsdurchmesser der auf einem Vorratscoil (23) aufgewickelten endlichen Walzbandlänge dadurch vergrößert wird, daß das Walzband vom Vorratscoil (23) auf einen diesen konzentrischen umgebenden Speichercoil (62) größeren mittleren Windungsdurchmessers umgewickelt wird, und daß während der Dauer des Abwickelns des auf dem Speichercoil (62) gespeicherten Bandes zu dessen Verarbeitung die im Ringraum zwischen dem Außendurchmesser des Vorratscoils (23) und dem Innendurchmesser des Speichercoils (62) angeordnete, während der Schweißdauer relativ zum Speichercoil (62) feststehende Klemm- und Schweißvorrichtungen (12, 16) das Bandende des Speichercoils mit dem Bandanfang des Vorratscoils verschweißt.

2. Verfahren nach Anspruch 1, dadurch gekennzeichnet, daß bei Verwendung eines zweiteiligen Speichercoils mit außen auf einem drehbaren Rollenkranz (9) wickelbaren Hauptspeichercoil (62) und konzentrisch dazu zwischen diesem und dem Vorratscoil (23) auf einem mit der Klemm- und Schweißvorrichtung fest verbundenen Hilfsspeichercoil (92) zum Verschweißen zweier Bänder bei ruhender Klemm- und Schweißvorrichtung (12, 16) das Band zunächst vom Vorratscoil (23) durch den Schlitz eines Hilfszylinders (80) auf den sich mit diesem synchron drehenden Rollenkranz (9) als Hauptspeichercoil (62) gewickelt und dann ein Teil des gespeicherten Bandes vom Hauptspeichercoil der Weiterverarbeitungs- oder Behandlungsanlage zugeführt und der andere Teil auf den während des Schweißvorganges stillstehenden Hilfsspeichercoil (92) umgewickelt und dann zum Einbringen des nächstfolgenden Vorratscoils (23) abgewickelt und der Verarbeitungsanlage zugeführt wird.

3. Verfahren nach Anspruch 1, dadurch gekennzeichnet, daß
nach dem Einbringen des Vorratscoils (23) der Anfang seines Bandwickels mit Hilfe des Coilantriebes (10) in die Führungsmittel der Klemm- und Schweißvorrichtung (12, 16) bis zum Erfassen des Bandanfangs durch deren Einzugs-Treiberrollen (35) eingeführt wird,
diese dann das Walzband durch die geöffneten Klemmbacken der Klemmvorrichtung (16) hindurch dieser zugeordneten Austritts-Treiberrollen (38) zuführen, die das Band zwischen zwei Rollen (2) des konzentrisch um den Vorratscoil angeordneten drehbaren Rollenkranzes (9) hindurch nach außen leiten, so daß der Bandanfang der noch stillstehenden Verarbeitungsanlage zugeführt und von dieser erfaßt werden kann,
der Rollenkranz (9) und die mit diesem mechanisch verbundene Klemm- und Schweißvorrichtung (12, 16) mit Hilfe ihres Antriebsmotors (25) in eine dem Wickeisinn des Vorratscoils (23) gleichgerichtete und der Bewegungsrichtung des Bandes zur Verarbeitungsanlage entgegengesetzt gerichtete Drehbewegung versetzt wird, so daß das Band vom Vorratscoil (23) als Speichercoil (62) außen auf den Rollenkranz (9) gewickelt wird, solange, bis das Bandende des Speichercoils (62) die Einzugs-Treiberrollen (35) erreicht und dann die Winkelgeschwindigkeit des Rollenkranzes (9) verlangsamt wird, bis sich die Kante des Bandendes mit der Schweißbahn deckt,
dann die der Einlaufsseite der Führungsmittel abgewandten Klemmbacken (59) bei gleichzeitiger Unterbrechung des Rollenantriebes (25) geschlossen werden,
dann die Verarbeitungsanlage und der Rollenantrieb (25) in Zugrichtung des Bandes in Betrieb gesetzt werden,
dann ein weiterer Vorratscoil (23) in das Zentrum des Rollenkranzes (9) eingebracht und der Bandanfang mit Hilfe des Coilantriebes (10) in die Führungsmittel (54, 55) der Klemm- und Schweißvorrichtung (12, 16) bis zum Erfassen durch deren Einzugs-Treiberrollen (25) eingeführt wird, die es bis zur Berührung mit dem Bandende des vorangegangenen Speichercoils weiterleiten,
dann bei gleichzeitiger Unterbrechnung des Antriebsmotors (34) der Einzugs-Treiberrolle (35) die der Einlaufseite zugewandten Klemmbacken (58) geschlossen werden und der Antriebsmotor (15) eines das der Schweißvorrichtung (12) zugeordneten Hobel- oder Fräswerkzeug (68, 69) in Kantenrichtung tragenden Supports (13) für die Dauer eines Hubes in Betrieb gesetzt wird,
nach Beendigung der Hubbewegung die Klemmbacken (58, 59) um die beim Hobeln oder Fräsen entstandene Lücke zwischen den Bändern zusammengeschoben werden und der Antriebsmotor (15) des die Schweißvorrichtung (12) in Kantenrichtung antreibenden Supports (13) während der Dauer eines Schweißhubes in Betrieb gesetzt wird,
nach dem Ende des Schweißvorganges die Klemmbacken (58, 59) geöffnet werden und die Drehrichtung des Rollenkranzes (9) umgekehrt wird,
kurz vor dem erfolgten Abwickeln des Vorratscoils (23) der Antriebsmotor (25) des Rollenkranzes (9) zunächst stillgesetzt und dann in umgekehrter Drehrichtung wieder eingeschaltet und dabei seine Drehzahl so gesteuert wird, daß das Bandende des Speichercoils (62) langsam durch die geöffnete Klemmvorrichtung (16) läuft, bis sich die Kante des Bandendes mit der Schweißbahn deckt, wonach die der Einlaufseite abgewandten Klemmbacken (59) bei gleichzeitigem Angleich der Winkelgeschwindigkeit des Rollenantriebsmotors (25) an die Transportgeschwindigkeit des Bandes schließen,
nach Einbringen eines neuen Vorratscoils (23), dessen Bandanfang wiederum mit Hilfe des Coilantriebsmotors (10) in die Führungsmittel (54, 55) der Klemm- und Schweißvorrichtung (12, 16) bis zum Erfassen durch deren Einzugs-Treiberrolle (35) in die Klemm- und Schweißvorrichtung (12, 16) eingeführt wird, die es bis zur Berührung mit dem Bandende des vorangegangenen Speichercoils weiterleiten,
nach Beendigung des Schweißvorganges die Klemmbacken (58, 59) geöffnet werden und der Antriebsmotor (25) des Rollenkranzes (9) bis kurz vor dem erfolgten Abwickeln des Speichercoils (23) in ursprünglicher Drehrichtung in Betrieb gesetzt wird und
sich dieser Vorgang nach jedem Aufsetzen eines neuen Vorratscoils (23) wiederholt.

4. Verfahren nach Anspruch 1, dadurch gekennzeichnet, daß
nach dem Einbringen des Vorratscoils (23) der Anfang des Bandwickels vom Coilantrieb in die Führungsmittel (54, 55) der Klemm- und Schweißvorrichtung (12, 16) bis zum Erfassen des Bandanfanges durch deren Einzugs-Treiberrolle (35) eingeführt wird,
diese dann das Walzband durch die geöffneten Spannbacken (58, 59) der Klemm- und Schweißvorrichtung (12, 16) hindurch deren Austritts-Treiberrolle (38) zuführen, die das Band zwischen zwei Rollen (2) des feststehenden Rollenkranzes
(9) hindurch nach außen leitet, so daß der Bandanfang der noch stillstehenden Verarbeitungsanlage zugeführt und von dieser erfaßt werden kann,
die Klemm- und Schweißvorrichtung (12, 16) mit Hilfe ihres Antriebsmotors (25) solange in eine dem Wickelsinn des Vorratscoils (23) und der Bewegungsrichtung des Bandes zur Verarbeitungsanlage gleichgerichtete Drehbewegung versetzt und das Band mit Hilfe der motorisch angetriebenen Austritts-Treiberrolle (38) als Speichercoil innenseitig an die Rollen (2) des Rollenkranzes (9) gedrückt und dort Lage für Lage angelegt wird, bis das Bandende des Speichercoils (23) die Treiberrolle (38) erreicht und die Drehbewegung verlangsamt wird, bis das Bandende in der Schweißbahn liegt,
dann die der Einlaufseite der Führungsmittel abgewandten Klemmbacken (59) bei gleichzeitiger Unterbrechung des Antriebsmmotors (25) der Klemm- und Schweißvorrichtung (12, 16) geschlossen werden,
dann die Verarbeitungsanlage sowie der Antriebsmotor (25) der Klemm- und Schweißvorrichtung (12, 16) entgegen der Bewegungsrichtung des Bandes in Betrieb gesetzt werden,
nach dem Aufsetzen eines weiteren Vorratscoils auf den Dorn (11), dessen Bandanfang mit Hilfe des Coilantriebes (10) wiederum in die Führungsmittel (54, 55) der Klemm- und Schweißvorrichtung (12, 16) bis zum Erfassen durch deren Einzugs-Treiberrolle (35) eingeführt wird, die es bis zur Berührung mit dem Bandende des vorangegangenen Speichercoils weiterleitet,
dann bei gleichzeitiger Unterbrechung des Antriebsmotors (34) der Einzugs-Treiberrolle (35) die der Einlaufseite zugewandten Klemmbacken (58) geschlossen werden und der Antriebsmotor (15) eines das der Schweißvorrichtung (12) zugeordneten Hobel- oder Fräswerkzeug (68) in Kantenrichtung tragenden Supports (13) für die Dauer eines Hubes in Betrieb gesetzt wird,
nach Beendigung der Hubbewegung die Klemmbacken (58, 59) um die beim Hobeln oder Fräsen entstandene Lücke zwischen den Bändern zusammengeschoben werden und der Antriebsmotor des die Schweißvorrichtung (12) in Kantenrichtung antreibenden Supports (13) während der Dauer eines Schweißhubes in Betrieb gesetzt wird,
nach dem Ende des Schweißvorganges die Klemmbacken (58, 59) geöffnet werden und die Drehrichtung des Antriebsmotors (15) der Klemm- und Schweißvorrichtung (12, 16) verlangsamt und dann umgekehrt wird,
kurz vor dem erfolgten Abwickeln des Vorratscoils (23) der Antriebsmotor (15) der Klemm- und Schweißvorrichtung (12, 16) zunächst verlangsamt und dann in umgekehrter Drehrichtung weiter betrieben und dabei seine Winkelgeschwindigkeit so gesteuert wird, daß das Bandende des Speichercoils (23) langsam durch die geöffente Klemmvorrichtung (16) läuft, bis sich die Kante des Bandendes mit der Schweißbahn deckt, wonach die der Einlaufseite abgewandten Klemmbacken (59) bei gleichzeitigem Angleich der Winkelgeschwindigkeit der Klemm- und Schweißvorrichtung (12, 16) an die Austrittsgeschwindigkeit des Bandes schließen,
nach Aufsetzen eines neuen Vorratscoils (23) auf den Dom (11), dessen Bandanfang wiederum mit Hilfe des Coilantriebes (10) über die Führungsmittel (54, 55) der Klemm- und Schweißvorrichtung (12, 16) bis zum Erfassen durch deren Einzugs-Treiberrolle (35) in die Klemm- und Schweißvorrichtung (12, 16) eingeführt wird, die es bis zur Berührung mit dem Bandende des vorangegangenen Speichercoils weiterleitet,
nach Beendigung des Schweißvorganges die Klemmbacken (58, 59) geöffent werden und der Antriebsmotor (25) der Klemm- und Schweißvorrichtung (12, 16) in umgekehrter Drehrichtung in Bewegung gesetzt und gleichzeitig deren Austritts-Treiberrolle (38) bis kurz vor dem erfolgten Abwickeln des Vorratscoils (23) in Betrieb gesetzt wird und
sich dieser Vorgang nach jedem Aufsetzen eines neuen Vorratscoils (23) wiederholt.

5. Verfahren nach Anspruch 2, dadurch gekennzeichnet, daß
nach dem Einbringen des Vorratscoils (23) der Anfang seines Bandwickels mit Hilfe des Coilantriebes (10) in die Führungsmittel (54, 55) der Klemm- und Schweißvorrichtung (12, 16) bis zum Erfassen des Bandanfanges durch dessen Einzugs-Treiberrollen (35) eingeführt wird,
diese dann das Walzband durch die geöffneten Klemmbacken (58, 59) der Klemmvorrichtung (16) hindurch den Antriebs-Treiberrollen (38, 60) zuführen, die das Band durch den Schlitz einer mit der Klemm- und Schweißvorrichtung (12, 16) fest verbundenen, konzentrisch um den Vorratscoil angeordneten Hilfstrommel (80) zwischen zwei Rollen (23) des konzentrisch um die Hilfstrommel angeordneten drehbaren Rollenkranzes (9) der Speichertrommel hindurch nach außen leiten, so daß der Bandanfang der noch stillstehenden Verarbeitungsanlage zugeführt und von dieser erfaßt werden kann,
der Rollenkranz (9) der Speichertrommel mit der Hilftrommel (80) gekuppelt und mit Hilfe des Antriebsmotors (87) in eine dem Wickelsinn des Vorratscoils (23) gleichgerichtete und der Richtung des Bandes zur Verarbeitungsanlage entgegengesetzt gerichtete Drehbewegung versetzt wird, so daß das Band vom Vorratscoil (23) außen auf den Rollenkranz (9) der Speichertrommel als Speichercoil (62) gewickelt wird, solange, bis das Bandende des Speichercoils (62) die Einzugs-Treiberrollen (35, 56) erreicht und dann die Winkelgeschwindigkeit des Rollenkranzes (9) verlangsamt wird, bis sich die Kante des Bandendes mit der Schweißbahn deckt,
dann die der Einlaufseite der Führungsmittel abgewandten Klemmbacken (59) bei gleichzeitiger Unterbrechung des Rollenantriebes (25) geschlossen werden,
dann die Verarbeitungsanlage und der Rollenantrieb (25) in Zugrichtung des Bandes bei gleichzeitiger Entkupplung des Rollenantriebes (25) von der Hilfstrommel (80) bei stillstehender Hilfstrommel (80) in Zugrichtung des Bandes in Betrieb gesetzt werden, so daß der eine Teil des Speichercoils (62) der Verarbeitungsanlage und der andere Teil auf den Außenmantel der Hilfstrommel (80) aufgewickelt wird,
dann ein weiterer Vorratscoil (23) eingebracht und der Bandanfang mit Hilfe des Coilantriebes (10) in die Führungsmittel (54, 55) der Klemm-und Schweißvorrichtung (12, 16) bis zum Erfassen durch deren Einzugs-Treiberrollen (35, 56) eingeführt wird, die es bis zur Berührung mit dem Bandende des vorangegangenen Speichercoils weiterleiten,
dann bei gleichzeitiger Unterbrechung des Antriebsmotors (34) der Einzugs-Treiberrolle (35) die der Einlaufseite zugewandten Klemmbacken (58) geschlossen werden und der Antriebsmotor (15) des das der Schweißvorrichtung (12) zugeordneten Hobel- und Fräswerkzeug (68) in Kantenrichtung antreibenden Supports (13) für die Dauer eines Hubes in Betrieb gesetzt wird,
nach Beendigung der Hubbewegung die Klemmbacken (58, 59) um die beim Hobeln und Fräsen entstandene Lücke zwischen den Bändern zusammengeschoben werden und der Antriebsmotor des das Schweißgerät (12) in Kantenrichtung antreibenden Supports (13) während der Dauer des Schweißhubes in Betrieb gesetzt wird,
nach dem Ende des Schweißvorganges die Klemmbacken (58, 59) geöffnet werden,
nach erfolgtem Umwickeln des Speichervorrats des Rollenkranzes (9) auf die Hilfstrommel (80) die Drehrichtung des Antriebsmotors (87) des Rollenkranzes (9) in umgekehrter Drehrichtung zum Abwickeln des auf der Hilfstrommel (80) befindlichen Bandvorrates in Betrieb gesetzt wird,
nach dem Abwickeln des auf der Hilfstrommel (80) befindlichen Bandvorrats Rollenkranz (9) und Hilfstrommel (80) wieder miteinander gekuppelt und deren Antrieb in umgekehrter Drehrichtung zur Bildung eines neuen Speichercoils in Betrieb gesetzt wird,
kurz vor dem erfolgten Abwickeln des Speichervorrats der Antriebsmotor (87) von Rollenkranz (9) und der Antriebsmotor (87) der Hilfstrommel (80) stillgesetzt, die Hilfstrommel (80) vom Rollenkranz (9) entkuppelt und stillgesetzt wird,
der Antriebsmotor (87) des Rollenkranzes (9) dann in umgekehrter Richtung wieder in Betrieb gesetzt und dabei seine Drehzahl so gesteuert wird, daß das Bandende des Speichercoils langsam durch die geöffnete Klemmvorrichtung (16) läuft, bis sich die Kante des Bandendes mit der Schweißnaht deckt, wonach die der Einlaufseite abgewandten Klemmbacken (59) bei gleichzeitigem Angleich der Winkelgeschwindigkeit des Rollenantriebes an die Transportgeschwindigkeit des Bandes schließen,
nach Einbringen eines neuen Vorratscoils (23) dessen Bandanfang wiederum mit Hilfe des Coilantriebes (10) in die Führungsmittel (54, 55) der Klemm- und Schweißvorrichtung (12, 16) bis zum Erfassen durch deren Einzugs-Treiberrolle (35) in die Klemm- und Schweißvorrichtung (12, 16) eingeführt wird, die es bis zur Berührung mit dem Bandende des vorangegangenen Speichercoils weiterleiten,
nach Beendigung des Schweißvorganges die Klemmbacken (58, 59) geöffnet werden und der Antriebsmotor (87) des Rollenkranzes (9) kurz vor dem erfolgten Abwickeln des Speichercoils in ursprünglicher Drehrichtung in Betrieb gesetzt wird und
sich dieser Vorgang nach jedem Aufsetzen eines neuen Vorratscoils (23) wiederholt.

6. Anordnung zum Verschweißen von Walzbändern endlicher Länge zu endlosen Bändern während des Verarbeitungs- oder Behandlungsprozesses, mit einer Klemm- und Schweißvorrichtung (12, 16) zum Verschweißen des Endes einer vorlaufenden endlichen Bandlänge mit dem Anfang einer nachfolgenden endlichen Bandlänge, und mit elektrischen Abtast- und Steuerungsmitteln (24; 43 bis 52), mit deren Hilfe vor Beginn des Schweißens ein Teil des vorlaufenden Bandes solcher Länge ermittelt und auf den Speicher (62) gewikkelt wird, daß der Bandvorrat, der während des Schweißens aus dem Wickelzustand in die Weiterverarbeitungs- oder Behandlungsanlage (Verarbeitungsanlage) abgezogen wird, ausreicht, um einen kontinuierlichen Weiterbetrieb während des Schweißvorganges zu ermöglichen, dadurch gekennzeichnet, daß eine scheibenförmige Halterungsplatte (1) sowie ein Halterungsring (3) gleichen Außendurchmessers vorhanden sind, zwischen denen, über den peripheren Umfang verteilt, die Achsen von um diese horizontal drehbaren Rollen befestigt sind, so daß ein Rollenkranz gebildet ist, und ein Halterungsdorn (11) zur Aufnahme eines mit Hilfe eines Antriebsmittels (10) drehbar auf diesem gelagerten Walzbandcoil (23) mit seiner Drehachse deckungsgleich zur Zentralachse des Rollenkranzes herausnehmbar angeordnet ist, daß in dem ringförmigen Raum zwischen dem Rollenkranz und dem Halterungsdorn (11) eine Klemm- und Schweißvorrichtung (12, 16) zum Verschweißen der Walzbandenden zweier folgender Walzbänder angeordnet ist, bestehend aus Einzugs-Treiberrollen (35, 56), Austritts-Treiberrollen (38, 60) und Klemmitteln (58, 59) zum Gegeneinanderführen der Walzbandenden einer in deren Richtung bewegbaren Hobel-oder Fräseinrichtung (68, 69) für die spanabhebende Bearbeitung der gegeneinander geführten Kanten, sowie einem Schweißgerät (18 bis 22) zum Verschweißen der Enden, wobei ein Steuerrechner (24) die elektromotorischen Antriebsmittel für die nach Drehrichtung und Winkelgeschwindigkeit veränderbare Relativ-Drehbewegung von Rollenkranz (1, 2), Klemm- und Schweißvorrichtung (12, 16) und/oder Walzbandcoil (23) um die Zentralachse und in Abhängigkeit davon für die Betätigung der Klemmittel (58, 59) und für die Vorschubbewegung der Hobel-oder Fräseinrichtung (15) sowie das Schweißgerät (18 bis 22) in Abhängigkeit von der Länge des auf den Coil und den Rollenkranz gespeicherten Walzbandes und der von der Verarbeitungsanlage vorgegebenen Walzbandgeschwindigkeit derart steuert, daß die Verschweißung der Walzbandenden vor dem vollständigen Ablauf der jeweils gespeicherten Walzbandlänge beendet ist.

7. Anordnung nach Anspruch 6, dadurch gekennzeichnet, daß der Rollenkranz (1, 2, 3) mit daran befestigter Klemm- und Schweißvorrichtung (12, 16) in beiden Drehrichtungen bewegbar angetrieben ist und mit Austritts-Treiberrollen (38, 60) versehen ist, die das vom Vorratscoil abgewickelte Walzband vom Innenraum des Rollenkranzes zwischen zwei Rollen hindurch nach außen führen, so daß es bei einer Drehung des Rollenkranzes entgegen der Transportrichtung des Walzbandes außen anliegend als Speichercoil auf den Rollenkranz aufwickelbar ist und die Rollenachsen bis zur maximalen Stärke des Speichercoils gegen Federdruck oder zwangsweise gesteuert radial verschiebbar gelagert sind, so daß der Außendurchmesser des Rollenkranzes an die Wickelstärke des Speichercoils anpaßbar ist.

8. Anordnung nach Anspruch 6, dadurch gekennzeichnet, daß die Klemm- und Schweißvorrichtung (12, 16) bei stillstehendem Rollenkranz (1, 2, 3) in beiden Drehrichtungen mit dem Zentrum des Rollenkranzes als Drehachse angetrieben ist, so daß mit Hilfe der Austritts-Treiberrollen (38, 60) das vom Vorratscoil abgewickelte und zwischen zwei Rollen des Rollenkranzes nach außen geführte Walzband als Speichercoil innen gegen die Walzen gewickelt wird.

9. Anordnung nach einem der Ansprüche 6 bis 8, dadurch gekennzeichnet, daß ein konzentrisch zur Zentralachse der Anordnung gelagerter Rollenkranz (9), bestehend aus über dessen peripherem Umfang verteilten, um horizontale Achsen drehbaren Rollen (2) und ein mit Hilfe eines Antriebsmittels (28) um die Zentralachse drehbarer Halterungsdorn (11) zur Aufnahme eines auf diesem aufsteckbaren Walzbandcoils (23) vorhanden sind und der Rollenkranz (9) konzentrisch umgeben ist von einem feststehenden Formbildungs-Rollenkäfig (79) solchen Innendurchmessers, daß zwischen dem Rollenkranz (9) und dem Rollenkäfig (79) der Speichercoil (62) Platz findet, daß in dem ringförmigen Raum zwischen dem Halterungsdorn (11) und dem Rollenkranz (9) konzentrisch zu diesem eine selbständig drehbare Hilfstrommel (80) solchen Außendurchmessers angeordnet ist, daß zwischen dieser und dem Rollenkranz (9) ein Hilfsspeichercoil (92) Platz findet und im Inneren der Hilfstrommel (80) eine Klemm- und Schweißvorrichtung (12, 16) zum Verschweißen der Walzbandenden zweier folgender Walzbänder befestigt ist, bestehend aus Einzugs-Treiberrollen (35, 36), Austritts-Treiberrollen (38, 60) und Klemmitteln (58, 59) zum Gegeneinanderführen der Walzbandenden einer in deren Richtung bewegbaren Hobel- und Fräseinrichtung (68, 69) für die spanabhebende Bearbeitung der gegeneinander geführten Kanten, sowie einem Schweißgerät (18 bis 22) zum Verschweißen der Enden, wobei die Hilfstrommel (80) mit einem Schlitz zum Durchführen des aus der Klemm- und Schweißvorrichtung (12, 16) austretenden Walzbandes versehen ist, daß der Rollenkranz (9) von einem Antriebsmittel (87) und die Hilfstrommel (80) mit der daran befestigten Klemm- und Schweißvorrichtung (12, 16) von einem Antriebsmittel (85) in beiden Drehrichtungen angetrieben und beide Antriebsmittel miteinander kuppelbar sind, so daß die Hilfstrommel (80) während des Speichervorganges des Walzbandes auf dem Rollenkranz (9) mit dessen Antrieb gekuppelt und während des Schweißvorganges zur Übernahme des aus dem Rollenkranz (9) gespeicherten Walzbandes auf die Hilfstrommel (80) diese vom Antriebsmittel (87) des Rollenkranzes (9) entkuppelt und in einer gewünschten Position fixierbar ist und die Austritts-Treiberrollen (38, 60) das vom Vorratscoil (62) abgewickelte Walzband durch den Schlitz der Hilfstrommel (80) und zwischen zwei Rollen des Rollenkranzes (9) hindurch nach außen führen, so daß im gekuppelten Zustand von Rollenkranz (9) und Hilfstrommel (80) bei deren Drehung entgegen der Transporteinrichtung des Walzbandes dieses außen anliegend als Speichercoil (62) auf den Rollenkranz (9) aufwickelbar ist und die Rollenachsen der Rollen (2) bis zur maximalen Stärke des Speichercoils (62) gegen Federdruck oder zwangsweise gesteuert radial verschiebbar gelagert sind, so daß der Außendurchmesser des Rollenkranzes (9) an die Wickelstärke des Speichercoils (62) anpaßbar ist, wobei ein Steuerrechner (24) die elektromotorischen Antriebsmittel und/ oder Kupplungsmittel für die Treiberrollen (35, 56 und 38, 60) sowie die nach Drehrichtung und Winkelgeschwindigkeit veränderbaren Relativ-Drehbewegungen von Rollenkranz (9), Hilfstrommel (80) mit Klemm- und Schweißvorrichtung (12, 16) und Walzbandcoil (23) um die Zentralachse und in Abhängigkeit davon für die Betätigung der Klemmittel (58, 59) und für die Vorschubbewegung der Hobel- und Fräseinrichtung (15) sowie das Schweißgerät (18 bis 22) in Abhängigkeit von der Länge des auf dem Rollenkranz (9) und der Hilfstrommel (80) gespeicherten Walzbandes und der von der Verarbeitungsanlage vorgegebenen Walzbandgeschwindigkeit derart steuert, daß die Verschweißung der Walzbandenden vor dem vollständigen Ablauf der jeweils gespeicherten Walzbandlänge beendet ist.

10. Anordnung nach einem der Ansprüche 6 bis 9, dadurch gekennzeichnet, daß als Schweißgerät eine Laserschweißeinrichtung benutzt ist, deren Energiestrahlerzeuger (19) sich außerhalb der Anordnung befindet und deren Energiestrahl (20) koaxial in das Innere der Anordnung geführt und durch Umlenkspiegel, von denen der letzte in Schweißnahtrichtung verfahrbar ist, in die Schweißbahn gelenkt wird.

11. Anordnung nach einem der Ansprüche 6 bis 9, dadurch gekennzeichnet, daß als Schweißgerät eine Elektroschweißeinrichtung mit zwei Rollen als Elektroden oberhalb und unterhalb der zu verschweißenden Bänder benutzt ist und zwischen Band und je einer Elektrodenrolle ein von Vorratsrollen ablaufendes und den Elektrodenrollen zugeführtes Folienband als Schweißmaterial liegt.

## Claims

1. A method for welding rolled strips of finite lengths to form continuous strips during the manufacturing or treatment process, in which, by means of a clamping and welding device (12, 16), the end of a preceding finite strip length is welded in each case with the beginning of a subsequent finite strip length, in that, prior to the commencement of the welding, a section of the preceding strip is detected with the aid of electrical scanning and control means (24, 43 to 52) and wound onto the store (62) in such a length that the strip stock, which during the welding is drawn from the wound state into the further processing or treatment plant (processing plant), is sufficient to allow for continuous further operation during the welding process, characterised in that the mean winding diameter of the finite rolled strip length wound onto a stock coil (23) is increased in that the rolled strip is unwound from the stock coil (23) onto a storage coil (62), which concentrically surrounds the stock coil (23) and which has a larger mean winding diameter, and in that during the unwinding of the strip stored on the storage coil (62) for the processing of said strip, the clamping and welding devices (12, 16), which are arranged in the annular space between the outer diameter of the stock coil (23) and the inner diameter of the storage coil (62) and which are stationary relative to the storage coil (62) for the duration of the welding, weld the strip end of the storage coil to the strip beginning of the stock coil.

2. A method according to claim 1, characterised in that when a two-part storage coil is used having a main storage coil (62) which can be wound onto the outside of a rotatable roller ring (9) and an auxiliary storage coil (92) which is arranged between the main storage coil and the stock coil (23) concentric to the former and which is securely connected to the clamping and welding device, for welding two strips with the clamping and welding device (12, 16) inoperative, the strip is firstly wound from the stock coil (23) through the slot of an auxiliary cylinder (80) as a main storage coil (62) onto the roller ring (9) rotating in synchronism with the auxiliary cylinder and then one section of the stored strip is supplied from the main storage coil to the further processing or treatment plant and the other section is wound onto the auxiliary storage coil (92), which is stationary during the welding process and for the insertion of the subsequent stock coil (23) is then unwound and supplied to the processing plant.

3. A method according to claim 1, characterised in that
after the insertion of the stock coil (23), the beginning of its strip winding is introduced with the aid of the coil drive (10) into the guide means of the clamping and welding device (12, 16) until it is grasped by the latter's draw-in drive rollers (35),
the latter then supply the rolled strip through the open clamping jaws of the clamping device (16) to delivery drive rollers (38) associated therewith, which guide the strip between two rollers (2) of the rotatable roller ring (9) arranged concentrically around the stock coil towards the outside, so that the strip beginning can be supplied to the still stationary processing plant and can be grasped by the latter,
the roller ring (9) and the clamping and welding device (12, 16) mechanically connected therewith is imparted with the aid of its drive motor (25) with a rotational movement in the same direction as the direction of winding of the stock coil (23) and in the opposite direction to the direction of movement of the strip towards the processing plant, so that the strip is wound from the stock coil (23) onto the outside of the roller ring (9) as a storage coil (62) until the strip end of the storage coil (62) reaches the draw-in drive rollers (35) and the angular velocity of the roller ring (9) is then reduced until the edge of the strip end is level with the welding path
the clamping jaws (59) facing away from the draw-in side of the guide means are then closed with a simultaneous interruption of the roller drive (25),
the processing plant and the roller drive (25) are then set in operation in the direction in which the strip is drawn,
a further stock coil (23) is then introduced into the centre of the roller ring (9) and the beginning of the strip is introduced with the aid of the coil drive (10) into the guide means (54, 55) of the clamping and welding device (12, 16) until it is grasped by the latter's draw-in drive rollers (25), which guide the strip until it comes into contact with the strip end of the preceding storage coil.
then with a simultaneous interruption of the drive motor (34) of the draw-in drive roller (35), the clamping jaws (58) facing the draw-in side are closed and the drive motor (15) of a support (13) bearing the planing or milling tool (68, 69) associated with the welding device (12) in the edging direction is set in operation for the duration of one stroke,
after the completion of the stroke movement, the clamping jaws (58, 59) are pushed together to enclose the gap produced between the strips during planing or milling and the drive motor (15) of the support (13) driving the welding device (12) in the edging direction is set in operation for the duration of a welding stroke,
at the end of the welding process, the clamping jaws (58, 59) are opened and the direction of rotation of the roller ring (9) is reversed,
shortly before the unwinding of the stock coil (23) is completed, the drive motor (25) of the roller ring (9) is firstly switched off and then switched on again in the opposite direction of rotation and its rotational speed is thereby controlled in such a manner that the strip beginning of the storage coil (62) slowly runs through the opened clamping device (16) until the edge of the strip end is level with the welding path, whereupon the clamping jaws (59) facing away from the draw-in side close with a simultaneous adaptation of the angular velocity of the roller drive motor (25) to the transportation velocity of the strip,
after the insertion of a new stock coil (23), whose strip beginning is again introduced with the aid of the coil drive motor (10) via the guide means (54, 55) of the clamping and welding device (12, 16) into the clamping and welding device (12, 16) until it is grasped by the latter's draw-in rollers (35), which guide the strip beginning further until it comes into contact with the strip end of the preceding storage coil,
after completion of the welding process, the clamping jaws (58, 59) are opened and the drive motor (25) of the roller ring (9) is set in operation in the original direction of rotation until shortly before completion of the unwinding of the storage coil (23) and
this procedure is repeated after each insertion of a new stock coil (23).

4. A method according to claim 1, characterised in that
after the insertion of the stock coil (23), the beginning of the strip winding is introduced by the coil drive into the guide means (54, 55) of the clamping and welding device (12, 16) until the strip beginning is grasped by the latter's up-take drive rollers (35),
the latter then supply the rolled strip through the opened clamping jaws (58, 59) of the clamping and welding device (12, 16) to the latter's delivery drive roller (38), which guides the strip between two rollers (2) of the stationary roller ring (9) towards the outside, so that the strip beginning can be supplied to the still stationary processing plant and can be grasped by the latter,
meanwhile, the clamping and welding device (12, 16) is imparted with the aid of its drive motor (25) with a rotational movement in the same direction as the direction of winding of the stock coil (23) and the direction of movement of the strip towards the processing plant and the strip is pressed with the aid of the motor-driven delivery drive roller (38) as a storage coil against the inside of the rollers (2) of the roller ring (9) and is layered here until the strip end of the storage coil (23) reaches the driver roller (38) and the rotational movement is retarded until the strip end lies in the welding path,
the clamping jaws (39) facing away from the draw-in side of the guide means are then closed with a simultaneous interruption of the drive motor (25) of the clamping and welding device (12, 16),
the processing plant and the drive motor (25) of the clamping and welding device (12, 16) are then set in operation in the opposite direction to the movement of the strip,
after the positioning of a further stock coil on the mandrel (11), the former's strip beginning is again introduced with the aid of the coil drive (10) into the guide means (54, 55) of the clamping and welding device (12, 16) until it is grasped by the latter's draw-in drive roller (35), which guides the strip beginning until it comes into contact with the strip end of the preceding storage coil,
then, with a simultaneous interruption of the drive motor (34) of the draw-in drive roller (35), the clamping jaws (59) facing the draw-in side are closed and the drive motor (15) of a support (13) bearing the planing or milling tool (68) associated with the welding device (12) in the edging direction is set in operation for the duration of one stroke,
after completion of the stroke movement, the clamping jaws (58, 59) are pushed together to enclose the gap produced between the strips during planning or milling and the drive motor of the support (13) driving the welding device (12) in the edging direction is set in operation for the duration of a welding stroke,
after completion of the welding process, the clamping jaws (58, 59) are opened and the rotational movement of the drive motor (15) of the clamping and welding device (12, 16) is retarded and then reversed,
shortly before the unwinding of the stock coil (23) is completed the drive motor (15) of the clamping and welding device (12, 16) is firstly retarded and then further operated in the opposite direction, its angular velocity being controlled in such a manner that the strip end of the stock coil (23) slowly passes through the open clamping device (16) until the edge of the strip end is level with the welding path, the clamping jaws (59) facing away from the draw-in side subsequently closing with a simultaneous adaptation of the angular velocity of the clamping and welding device (12, 16) to the delivery velocity of the strip,
after the positioning of a new stock coil (23) on the mandrel (11), the former's strip beginning is again introduced with the aid of the coil drive (10) via the guide means (54, 55) of the clamping and welding device (35) into the clamping and welding device (12, 16) until it is grasped by the latter's draw-in drive roller (35), which guides the strip beginning until it comes into contact with the strip end of the preceding storage coil,
after completion of the welding process, the clamping jaws (58, 59) are opened and the drive motor (25) of the clamping and welding device (12, 16) is set in operation in the reverse direction of rotation and the latter's delivery drive roller (38) is set in operation until shortly before completion of the unwinding of the stock coil (23) and
this procedure is repeated after each positioning of a new stock coil (23).

5. A method according to claim 2, characterised in that
after the insertion of the stock coil (23), the beginning of its strip winding is introduced with the aid of the coil drive (10) into the guide means (54, 55) of the clamping and welding device (12, 16) until the strip beginning is grasped by the latter's draw-in drive rollers (35),
the latter then supply the rolled strip, through the open clamping jaws (58, 59) of the clamping device (16) to the delivery drive rollers (38, 60), which guide the strip through the slot of an auxiliary drum (80), which is securely connected with the clamping and welding device (12, 16) and which is arranged concentrically around the stock coil (23), between two rollers (2) of the roller ring (9) arranged concentrically around the auxiliary drum of the storage drum towards the outside, so that the strip beginning can be supplied to the still stationary processing plant and can be grasped by the latter,
the roller ring (9) of the storage drum is coupled with the auxiliary drum (80) and is imparted with the aid of the drive motor (57) with a rotational movement in the same direction as the direction of winding of the stock coil (23) and in the opposite direction to the direction of travel of the strip towards the processing plant, so that the strip is wound from the stock coil (23) onto the outside of the roller ring (9) of the storage drum as a storage coil (62) until the strip end of the storage coil (62) reaches the draw-in drive rollers (35, 56) and the angular velocity of the roller ring (9) is then reduced until the edge of the strip end is level with the welding path,
the clamping jaws (59) facing away from the draw-in side of the guide means are then closed with simultaneous interruption of the roller drive (25),
the processing plant and the roller drive (25) are then set in operation in the drawing direction of the strip with a simultaneous uncoupling of the roller drive (25) from the auxiliary drum (80), with the auxiliary drum stationary, so that one section of the storage coil (62) is supplied to the processing plant and the other section is wound onto the outer casing of the auxiliary drum (80),
a further stock coil (23) is then introduced and the strip beginning is introduced with the aid of the coil drive (10) into the guide means (54, 55) of the clamping and welding device (12, 16) until it is grasped by the latter's draw-in drive rollers (35, 56), which guide it until it comes into contact with the strip end of the preceding storage coil,
then, with a simultaneous interruption of the drive motor (54) of the draw-in drive roller (35), the clamping jaws (58) facing the draw-in side are closed and the drive motor (15) of the support (13) driving the planing and milling tool (68) associated with the welding device (12) in the edging direction is set in operation for the duration of one stroke.
after completion of the stroke movement, the clamping jaws (58, 59) are pushed together to enclose the gap produced between the strips during planing and milling and the drive motor of the support (13) driving the welding device (12) in the edging direction is set in operation for the duration of the welding stroke,
the clamping jaws (58, 59) are opened after completion of the welding process,
after completion of the unwinding of the stock of the roller ring (9) onto the auxiliary drum (80), the direction of rotation of the drive motor (87) of the roller ring (9) is set in operation in the opposite direction so as to unwind the strip stock arranged on the auxiliary drum (80),
after the unwinding of the strip stock on the auxiliary drum (80), the roller ring (9) and the auxiliary drum (80) are again coupled with one another and their drive is set in operation in the opposite direction for the formation of a new storage coil,
shortly before completion of the unwinding of the storage coil, the drive motor (87) of the roller ring (9) and the drive motor (87) of the auxiliary drum (80) are switched off, the auxiliary drum (80) is uncoupled from the roller ring (80) and stopped,
the drive motor (97) of the roller ring (9) is then set in operation again in the reverse direction and its rotational speed is controlled in such a manner that the strip end of the storage coil slowly runs through the open clamping device (16) until the edge of the strip end is level with the welding seam, the clamping jaws (59) facing away from the draw-in side then closing with a simultaneous adaptation of the angular velocity of the roller drive to the transportation velocity of the strip,
after the introduction of a new stock coil (23), whose strip beginning is again introduced with the aid of the coil drive (10) via the guide means (54, 55) of the clamping and welding device (12, 16) into the clamping and welding device (12, 16) until it is grasped by the latter's draw-in drive rollers (35), which guide the strip beginning until it comes into contact with the strip end of the preceding storage coil,
after completion of the welding process the clamping jaws (58, 59) are opened and the drive motor (87) of the roller ring (9) is set in operation in the original direction of rotation shortly before completion of the unwinding of the storage coil and
this procedure is repeated after each positioning of a new stock coil (23).

6. A device for welding rolled strips of finite lengths to form continuous strips during the manufacturing or treatment process, comprising a clamping and welding device (12, 16) for welding the end of a preceding finite strip length with the beginning of a subsequent finite strip length, and comprising electrical scanning and control means (24 ; 43 to 52), by means of which, prior to the commencement of welding, a section of the preceding strip is detected and wound onto the store (62) in such a length that the strip stock, which during the welding is drawn from the wound state into the further processing or treatment plant (processing plant), is sufficient to allow for continuous further operation during the welding process, characterised in that a disc- shaped retaining plate (1) and a retaining ring (3) of equal diameter are provided, between which, distributed over the peripheral circumference, the axes of rollers are secured, which rollers are horizontally rotatable about said axes, so that a roller ring is formed, and a holding mandrel (11) is arranged in a removable manner with its axis of rotation congruent to the central axis of the roller ring for receiving a rolled strip coil (23), which is mounted on said holding mandrel so as to be rotatable by a drive means (10), in that in the annular space between the roller ring and the holding mandrel (11), a clamping and welding device (12, 16) is arranged for welding the rolled strip ends of two successive rolled strips, comprising draw-in drive rollers (35, 56), delivery drive rollers (38, 60) and clamping means (58, 59) for bringing the rolled strip ends together, a planing and milling device (68, 69) which is movable in the direction of the ends for the cutting processing of the edges brought together, and a welding device (18 to 22) for welding the ends, a control computer (24) controlling the electromotive drive means for the relative rotational movement - which can be adjusted according to the direction of rotation and angular velocity - of the roller ring (1, 2), the clamping and welding device (12, 16) and/or the rolled strip coil (23) about the central axis and as a function thereof for the actuation of the clamping means (58, 59) and for the advance movement of the planing or milling device (15) and the welding device (18 to 22) as a function of the length of the rolled strip stored on the coil and the roller ring and of the rolled strip velocity predetermined by the processing plant, in such a manner that the welding of the rolled strip ends is finished before the rolled strip length stored in each case has completely run off.

7. A device according to claim 6, characterised in that the roller ring (1, 2, 3) with the clamping and welding device (12, 16) secured thereon is driven so as to be displaceable in both rotational directions and is provided with delivery drive rollers (38, 60), which guide the rolled strip which has unwound from the stock coil from the inner chamber of the roller ring between two rollers towards the outside, so that with a rotation of the roller ring in the opposite direction to the direction of travel of the rolled strip, the latter can be wound onto the outside of the roller ring as a storage coil and the roller axes are mounted so that they can be displaced radially under spring pressure or compulsorily controlled until maximum thickness of the storage coil, so that the outer diameter of the roller ring can be adapted to the winding thickness of the storage coil.

8. A device according to claim 6, characterised in that, with the roller ring (1, 2, 3) stationary, the clamping and welding device (12, 16) is driven in both rotational directions with the centre of the roller ring as the axis of rotation, so that with the aid of the delivery drive rollers (38, 60) the rolled strip unwound from the stock coil and guided between two rollers of the roller ring towards the outside is wound as a storage coil onto the inside of the rollers.

9. A device according to any one of claims 6 to 8, characterised in that a roller ring (9) mounted concentrically to the central axis of the device and comprising rollers (2), which are distributed over the peripheral circumference of said roller ring and which rotate about horizontal axes, and a holding mandrel (11), which is rotatable with the aid of a drive means (28) about the central axis, for receiving a rolled strip coil (23), which can be pushed onto said holding mandrel, are provided and the roller ring (9) is concentrically surrounded by a stationary shaping roller cage (79) having such an internal diameter that there is space for the storage coil (62) between the roller ring (9) and the roller cage (79), in that in the annular space between the holding mandrel (11) and the roller ring (9) an automatically rotatable auxiliary drum (80) is arranged concentrically to the roller ring and has such an outer diameter that an auxiliary storage coil (92) can be accommodated in the space between the auxiliary drum (80) and the roller ring (9) and a clamping and welding device (12, 16) for welding the rolled strip ends of two successive rolled strips is secured inside the auxiliary drum (80), said clamping and welding device (12, 16) comprising draw-in drive rollers (35, 36), delivery drive rollers (38, 60) and clamping means (58, 59) for guiding the rolled strip ends together a planing and milling device (68, 69), which is displaceable in the direction of said rolled strip ends for the cutting processing of the edges guided together, and a welding device (18 to 22) for welding the ends, the auxiliary drum (90) being provided with a slot for guiding through the rolled strip emerging from the clamping and welding device (12, 16), in that the roller ring (9) is driven by a drive means (87) and the auxiliary drum (80) with the clamping and welding device (12, 16) secured thereon is driven by a drive means (85) in both rotational directions and both drive means can be coupled with one another, so that whilst the rolled strip is being stored on the roller ring (9), the auxiliary drum (80) is coupled with the drive of the roller ring and during the welding process'for the take over of the stored rolled strip from the roller ring (9) onto the auxiliary drum (80) the latter is uncoupled from the drive means (87) of the roller ring (9) and can be fixed in a desired position and the delivery rollers (38, 60) guide the rolled strip unwound from the stock coil (62) through the slot in the auxiliary drum (80) and between two rollers of the roller ring (9) towards the outside, so that when the roller ring (9) and auxiliary drum (80) are coupled and are rotated in the opposite direction to the direction of travel of the rolled strip, the latter can be wound onto the outside of roller ring (9) as a storage coil (62) and the roller axes of the rollers (2) are mounted so that they can be displaced radially against spring pressure or positively controlled until maximum thickness of the storage coil (62), so that the outer diameter of the roller ring (9) can be adapted to the winding thickness of the storage coil (62), a control computer (24) controlling the electromotive drive means and/or coupling means for the drive rollers (35, 56 and 38, 60) and the relative rotational movements - which can be adjusted according to the direction of rotation and angular velocity - of the roller ring (9), auxiliary drum (80) with the clamping and welding device (12, 16) and the rolled strip coil (23) about the central axis and as a function thereof for the actuation of the clamping means (58, 59) and for the advance movement of the planing or milling device (15) and the welding device (18 to 22) as a function of the length of the rolled strip stored on the roller ring (9) and the auxiliary drum (80) and of the rolled strip velocity predetermined by the processing plant, in such a manner that the welding of the rolled strip ends is finished before the rolled strip, length stored in each case has completely run off.

10. A device according to any one of claims 6 to 9, characterised in that a laser welding device is used as the welding device, whose energy beam generator (19) is disposed outside of the device and whose energy beam (20) is guided coaxially into the inside of the device and is deflected into the welding path by deflector mirrors, the last of which can be displaced in the direction of the welding seam.

11. A device according to any one of claims 6 to 9, characterised in that an electric welding device is used as a welding device comprising two rollers as electrodes above and below the strips which are to be welded and a foil strip, which runs off the stock rollers and is supplied to the electrode rollers is arranged as a welding material between the strip and one electrode roller in each case.

## Revendications

1. Procédé pour souder bout à bout des bandes laminées de longueur finie, de manière à former des bandes sans fin, pendant un processus de façonnage ou de traitement, procédé dans lequel, au moyen d'un appareil de serrage et de soudage (12, 16), on soude chaque fois la fin d'une longueur finie de bande précédente au début d'une longueur finie de bande suivante, en déterminant, avant le début du soudage, à l'aide de moyens électriques de détection et de commande (24 ; 43 à 52), une partie d'une telle longueur de la bande précédente, que l'on enroule sur un accumulateur (62), que la réserve de bande qui est retirée pendant le soudage de l'état enroulé et transférée à l'installation d'usinage ou de traitement ultérieur (installation de façonnage), suffit pour permettre la poursuite continue du fonctionnement pendant l'opération de soudage, caractérisé en ce que l'on augmente le diamètre moyen des spires de la longueur finie de bande laminée enroulée sur une bobine d'approvisionnement (23), en déroulant la bande laminée de la bobine d'approvisionnement (23) et en la réenroulant sur une bobine d'emmagasinage (62) qui l'entoure concentriquement et dont le diamètre moyen des spires est plus grand, et que, pendant la durée du déroulement de la bande accumulée sur la bobine d'emmagasinage (62), en vue de son façonnage, l'appareil de serrage et de soudage (12, 16), disposé dans l'espace annulaire entre le diamètre extérieur de la bobine d'approvisionnement (23) et le diamètre intérieur de la bobine d'emmagasinage ou de réserve (62), appareil qui est fixe par rapport à la bobine d'emmagasinage (62) pendant la durée du soudage, soude la fin de bande de la bobine d'emmagasinage au début de la bande de la bobine d'approvisionnement.

2. Procédé selon la revendication 1, caractérisé en ce que, en cas d'utilisation d'une bobine d'emmagasinage en deux parties, comprenant une bobine d'emmagasinage principale (62) enroulée extérieurement sur une couronne (9) de rouleaux tournante et une bobine d'emmagasinage auxiliaire (92) disposée concentriquement à la bobine principale entre celle-ci et la bobine d'approvisionnement (23) et enroulée sur un cylindre auxiliaire (80) relié rigidement au dispositif de serrage et de soudage, pour souder ensemble deux bandes, alors que le dispositif de serrage et de soudage (12, 16) est à l'arrêt, on déroule d'abord la bande de la bobine d'approvisionnement (23), on la fait passer à travers une fente du cylindre auxiliaire (80) et on l'enroule en tant que bobine d'emmagasinage principale (62) sur la couronne (9) de rouleaux tournant en synchronisme avec ce cylindre, on amène ensuite une partie de la bande accumulée à l'installation d'usinage ou de traitement ultérieur à partir de la bobine d'emmagasinage principale et on réen- roule l'autre partie sur la bobine d'emmagasinage auxiliaire (92), arrêtée pendant l'opération de soudage, bobine auxiliaire que l'on déroule ensuite, en vue de la mise en place de la bobine d'approvisionnement (23) suivante en amenant la bande dont elle est formée à l'installation de façonnage.

3. Procédé selon la revendication 1, caractérisé en ce que
après la mise en place de la bobine d'approvisionnement (23), on introduit le début de la bande dont elle est formée dans les moyens de guidage de l'appareil de serrage et de soudage (12, 16), à l'aide du système d'entraînement (10) de la bobine, jusqu'à ce que le début de la bande soit saisi par le rouleau entraîneur d'entrée (35) de cet appareil,
le rouleau entraîneur d'entrée (35) fait avancer ensuite la bande laminée entre des mâchoires de serrage ouvertes du dispositif de serrage (16) à un rouleau entraîneur de sortie, (38), lequel dirige la bande vers l'extérieur entre deux rouleaux (2) d'une couronne rotative (9) disposée concentriquement autour de la bobine d'approvisionnement, de sorte que le début de la bande est amené à l'installation de façonnage, encore à l'arrêt, et peut être saisi par celle-ci,
on fait tourner la couronne (9) de rouleaux et l'appareil de serrage et de soudage (12, 16), relié mécaniquement à elle, à l'aide du moteur d'entraînement (25) de la couronne, dans le sens correspondant à celui de l'enroulement de la bobine d'approvisionnement (23) et contraire au sens de défilement de la bande vers l'installation de façonnage, si bien que la bande est déroulée de la bobine d'approvisionnement (23) et est enroulée en tant que bobine d'emmagasinage (62) sur le côté extérieur de la couronne (9) de rouleaux, jusqu'à ce que la fin de la bande ayant formé la bobine d'approvisionnement (23) atteigne le rouleau entraîneur d'entrée (35), moment auquel on ralentit la vitesse angulaire de la couronne de rouleaux (9), jusqu'à ce que le bord de la fin de bande coïncide avec le trajet de soudage,
on ferme ensuite les mâchoires de serrage (59) éloignées du côté entrée des moyens de guidage, en interrompant en même temps l'entraînement (35) de la couronne de rouleaux,
on met en marche l'installation de façonnage et on fait démarrer l'entraînement (25) de la couronne de rouleaux dans le sens de la traction exercée sur la bande,
on introduit ensuite une nouvelle bobine d'approvisionnement (23) dans le centre de la couronne de rouleaux (9) et on enfile le début de la bande de cette bobine dans les moyens de guidage (54, 55) de l'appareil de serrage et de soudage (12, 16), à l'aide de l'entraînement (10) de la bobine, jusqu'à ce que le début de la bande soit saisi par le rouleau entraîneur d'entrée de cet appareil, rouleau qui fait avancer le début de la bande jusqu'à ce qu'elle touche la fin de la bande de la bobine d'emmagasinage précédente,
on ferme après cela les mâchoires de serrage (58) situées du côté de l'entrée, en arrêtant simultanément le moteur d'entraînement (34) du rouleau entraîneur d'entrée (35), et on fait marcher, pour la durée d'un mouvement le long des bords des bandes, le moteur de commande (15) d'un chariot (13) portant un outil de rabotage ou de fraisage (68, 69) coordonné à l'appareil de soudage (12),
on approche mutuellement les mâchoires de serrage (58, 59), à la fin dudit mouvement, afin de supprimer l'intervalle créé entre les bandes lors du rabotage ou du fraisage et on fait fonctionner le moteur de commande (15) du chariot (13) déplaçant l'appareil à souder (12) le long des bords, pendant la durée d'un mouvement de soudage,
on ouvre les mâchoires de serrage (58, 59) après la fin de l'opération de soudage et on inverse le sens de rotation de la couronne de rouleaux (9),
on arrête d'abord, peu avant que la bobine d'approvisionnement (23) ne soit déroulée, le moteur d'entraînement (25) de la couronne de rouleaux (9) puis on fait redémarrer ce moteur en sens inverse, en réglant sa vitesse de rotation de manière que la fin de la bande formant la bobine d'emmagasinage (62) passe lentement à travers l'appareil de serrage (16) ouvert, jusqu'à ce que le bord de la fin de bande coïncide avec le trajet de soudage et on ferme ensuite les mâchoires de serrage (59) éloignées du côté entrée, en portant en même temps la vitesse angulaire du moteur d'entraînement (25) de la couronne de rouleaux à la vitesse de transport de la bande,
on introduit une nouvelle bobine d'approvisionnement (23) dont on enfile de nouveau le début de bande à l'aide du moteur d'entraînement (10) de la bobine dans les moyens de guidage (54, 55) de l'appareil de serrage et de soudage (12, 16), jusqu'à ce que le début de la bande soit saisi par le rouleau d'entraîneur d'entrée (35) de cet appareil, rouleau qui fait avancer le début de la bande jusqu'à ce qu'il touche la fin de la bande formant la bobine d'emmagasinage précédente,
on ouvre les mâchoires de serrage (58, 59) après l'opération de soudage et on fait tourner le moteur d'entraînement (25) de la couronne de rouleaux (9) dans le sens de rotation initial jusqu'à un moment précédant de peu le déroulement complet de la bobine d'approvisionnement (23), et
on répète ce processus après chaque chargement d'une nouvelle bobine d'approvisionnement (23).

4. Procédé selon la revendication 1, caractérisé en ce que
après l'introduction de la bobine d'approvisionnement (23), on enfile le début de la bande formant cette bobine dans les moyens de guidage (54, 55) de l'appareil de serrage et de soudage (12, 16), au moyen de l'entraînement de la bobine, jusqu'à ce que le début de la bande soit saisi par le rouleau entraîneur d'entrée (35) de cet appareil,
ce rouleau fait avancer ensuite la bande laminée entre les mâchoires de serrage (58, 59) ouvertes de l'appareil de serrage et de soudage (12, 16) jusqu'au rouleau entraîneur de sortie (38) de cet appareil, lequel rouleau dirige la bande vers l'extérieur en la faisant passer entre deux rouleaux (2) de la couronne (9) fixe, de manière que le début de la bande puisse être amené à l'installation de façonnage, encore arrêtée, et puisse être saisi par celle-ci,
on fait tourner l'appareil de serrage et de soudage (12, 16), à l'aide de son moteur d'entraînement (25), dans le sens correspondant à l'enroulement de la bobine d'approvisionnement (23) et au sens de défilement de la bande vers l'installation de façonnage, et on presse la bande contre le côté intérieur des rouleaux (2) de la couronne (9), au moyen du rouleau entraîneur de sortie (38), commandé par un moteur, afin que la bande y forme une bobine d'emmagasinage, et on applique la bande couche après couche contre ce côté intérieur des rouleaux, jusqu'à ce que la fin de la bande formant la bobine d'approvisionnement (23) atteigne le rouleau entraîneur (38), moment auquel on ralentit le mouvement de rotation, jusqu'à ce que la fin de la bande soit située dans le trajet de soudage,
on ferme ensuite les mâchoires de serrage (59) éloignées du côté entrée des moyens de guidage, en arrêtant en même temps le moteur d'entraînement (25) de l'appareil de serrage et de soudage (12, 16),
on met en marche l'installation de façonnage et on fait démarrer le moteur d'entraînement (25) de l'appareil de serrage et de soudage (12, 16) en sens contraire au mouvement de défilement de la bande,
après la mise en place d'une nouvelle bobine d'approvisionnement sur un mandrin (11), on enfile le début de la bande de cette bobine de nouveau dans les moyens de guidage (54, 55) de l'appareil de serrage et de soudage (12, 16), à l'aide de l'entraînement (10) de la bobine, jusqu'à ce que le début de la bande soit saisi par le rouleau entraîneur d'entrée (35) de cet appareil, rouleau qui fait avancer le début de la bande jusqu'à ce qu'elle touche la fin de la bande formant la bobine d'emmagasinage précédente,
on ferme ensuite les mâchoires de serrage (58) situées du côté entrée, en arrêtant simultanément le moteur d'entraînement (34) du rouleau entraîneur d'entrée (35), et on fait fonctionner, pendant la durée d'un mouvement le long des bords des bandes, le moteur de commande (15) d'un chariot (13) portant un outil de rabotage ou de fraisage (68) coordonné à l'appareil de soudage (12),
on approche mutuellement, après la fin dudit mouvement, les mâchoires de serrage (58, 59) pour supprimer l'intervalle formé entre les bandes lors du rabotage ou du fraisage et on fait marcher le moteur de commande du chariot (13), déplaçant l'appareil à souder (12) le long des bords des bandes, pendant la durée d'un mouvement de soudage,
après la fin de l'opération de soudage, on ouvre les mâchoires de serrage (58, 59) et on ralentit la vitesse de rotation du moteur d'entraînement (25) de l'appareil de serrage et de soudage (12, 16) puis on inverse le sens de rotation de ce moteur,
peu avant que la bande formant la bobine d'approvisionnement (23) ne soit complètement déroulée, on ralentit d'abord la vitesse de rotation du moteur d'entraînement de l'appareil de serrage et de soudage (12, 16) puis on fait fonctionner ce moteur en sens inverse en réglant sa vitesse angulaire de manière que la fin de la bande ayant formé la bobine d'approvisionnement (23) passe lentement à travers l'appareil de serrage (16) ouvert, jusqu'à ce que le bord de cette fin de bande coïncide avec le trajet de soudage, après quoi on ferme les mâchoires de serrage (59) éloignées du côté entrée, en portant simultanément la vitesse angulaire de l'appareil de serrage et de soudage (12 16) à la vitesse de sortie de la bande,
après la mise en place d'une nouvelle bobine d'approvisionnement (23) sur le mandrin (11), on enfile de nouveau le début de la bande formant cette bobine à travers les moyens de guidage (54, 55) de l'appareil de serrage et de soudage (12, 16), à l'aide de l'entraînement (10) de la bobine, jusqu'à ce que le début de la bande soit saisi par le rouleau entraîneur d'entrée (35) de cet appareil et soit introduit par ce rouleau dans l'appareil de serrage et de soudage (12, 16) jusqu'à ce que le début de la bande vienne en contact avec la fin de la bande formant la bobine d'emmagasinage précédente,
après l'opération de soudage, on ouvre les mâchoires de serrage (58, 59), on fait tourner le moteur d'entraînement (25) de l'appareil de serrage et de soudage (12, 16) en sens inverse et on fait tourner simultanément le rouleau entraîneur de sortie (38) de cet appareil jusqu'à un moment précédant de peu le déroulement complet de la bobine d'approvisionnement (23), et
on répète le processus après chaque chargement d'une nouvelle bobine d'approvisionnement (23).

5. Procédé selon la revendication 2, caractérisé en ce que
après le chargement de la bobine d'approvisionnement (23), on introduit le début de la bande de cette bobine, à l'aide de l'entraînement (10) de la bobine, dans les moyens de guidage (54, 55) de l'appareil de serrage et de soudage (12, 16), jusqu'à ce que le début de la bande soit saisi par le rouleau entraîneur d'entrée (35) de cet appareil,
le rouleau entraîneur d'entrée fait avancer ensuite la bande laminée entre les mâchoires de serrage (58, 59) ouvertes de l'appareil de serrage (16) au rouleau entraîneur de sortie (38, 60) lequel dirige la bande vers l'extérieur à travers la fente d'un tambour auxiliaire (80) relié rigidement à l'appareil de serrage et de soudage (12, 16) et disposé concentriquement autour de la bobine d'approvisionnement, puis entre deux rouleaux (2) de la couronne de rouleaux (9) disposée rotative concentriquement autour du tambour auxiliaire et formant le tambour d'accumulation, de manière que le début de la bande puisse être amené à l'installation de façonnage, encore arrêtée, et puisse être saisi par celle-ci,
on accouple la couronne de rouleaux (9) formant le tambour d'accumulation au tambour auxiliaire (80) et on les fait tourner au moyen du moteur d'entraînement (87), dans le sens qui correspond au sens d'enroulement de la bobine d'approvisionnement (23) et est contraire au sens de défilement de la bande vers l'installation de façonnage, si bien que la bande venant de la bobine d'approvisionnement (23) est enroulée extérieurement et en tant que bobine d'emmagasinage (62) sur la couronne de rouleaux (9) formant le tambour d'accumulation, jusqu'à ce que la fin de la bande formant la bobine d'approvisionnement (23) ait atteint le rouleau entraîneur d'entrée (35, 56), moment auquel on ralentit la vitesse angulaire de la couronne de rouleaux (9), jusqu'à ce que le bord de la fin de bande coïncide avec le trajet de soudage,
on ferme ensuite les mâchoires de serrage (59) éloignées du côté entrée des moyens de guidage et on arrête simultanément l'entraînement (25) de la couronne de rouleaux,
on met en marche l'installation de façonnage et on fait démarrer l'entraînement (25) de la couronne de rouleaux dans le sens de la traction exercée sur la bande, en désaccouplant en même temps l'entraînement (25) des rouleaux du tambour auxiliaire (80), pendant que celui-ci est à l'arrêt, de sorte qu'une partie de la bobine d'emmagasinage (62) est amenée à l'installation de façonnage et que l'autre partie est enroulée sur la surface externe du tambour auxiliaire (80),
on introduit ensuite une nouvelle bobine d'approvisionnement (23) et on enfile le début de la bande formant cette bobine, à l'aide de l'entraînement (10) de la bobine, dans les moyens de guidage (54, 55) de l'appareil de serrage et de soudage (12, 16), jusqu'à ce que le début de la bande soit saisi par le rouleau entraîneur d'entrée (35, 56) de cet appareil, lequel fait avancer ce début de bande jusqu'à ce qu'il touche la fin de la bande formant la bobine d'emmagasinage précédente,
on ferme les mâchoires de serrage (58) situées du côté entrée en arrêtant simultanément le moteur d'entraînement (34) du rouleau entraîneur d'entrée (35) et on fait marcher, pour la durée d'un mouvement le long des bords des bandes, le moteur de commande (15) du chariot (13) portant l'outil de rabotage ou de fraisage (68) coordonné à l'appareil à souder (12),
après la fin de ce mouvement, on approche les mâchoires de serrage (58, 59) pour fermer l'intervalle créé entre les bandes lors du rabotage ou du fraisage et on fait marcher le . moteur de commande du chariot (13) déplaçant l'appareil à souder (12) le long des bords des bandes, pendant la durée du mouvement de soudage,
on ouvre les mâchoires de serrage (58, 59) après la fin de l'opération de soudage,
après déroulement de la réserve de bande formée sur la couronne de rouleaux (9) et enroulement de la bande de cette réserve sur le tambour auxiliaire (80), on fait tourner le moteur d'entraînement (87) de la couronne de rouleaux (9) en sens inverse en vue du déroulement de la réserve de bande se trouvant sur le tambour auxiliaire (80),
après le déroulement de la réserve de bande se trouvant sur le tambour auxiliaire (80), on accouple de nouveau la couronne de rouleaux (9) et le tambour auxiliaire (80) et on fait tourner leur entraînement en sens inverse en vue de la formation d'une nouvelle bobine d'emmagasinage, peu avant que la réserve de bande ne soit complètement épuisée, on arrête le moteur d'entraînement (87) de la couronne de rouleaux (9) et le moteur d'entraînement (87) du tambour auxiliaire (80), on désaccouple le tambour auxiliaire (80) de la couronne de rouleaux (9) et on l'arrête,
on fait tourner ensuite le moteur d'entraînement (87) de la couronne de rouleaux (9) en sens inverse, en réglant sa vitesse de rotation de manière que la fin de la bande formant la bobine d'emmagasinage passe lentement à travers l'appareil de serrage (16) ouvert, jusqu'à ce que le bord de la fin de bande coïncide avec le point où le joint soudé doit être exécuté, après quoi on ferme les mâchoires de serrage (59) éloignées du côté entrée et on porte en même temps la vitesse angulaire de l'entraînement des rouleaux à la vitesse de transport de la bande,
après introduction d'une nouvelle bobine d'approvisionnement (23), on enfile de nouveau le début de la bande formant cette bobine, à l'aide de l'entraînement (10) de la bobine, dans les moyens de guidage (54, 55) de l'appareil de serrage et de soudage (12, 16), jusqu'à ce que le début de la bande soit saisi par le rouleau entraîneur d'entrée (35) de cet appareil, lequel fait entrer le début de la bande dans cet appareil jusqu'à ce qu'il touche la fin de la bande formant la bobine d'emmagasinage précédente,
lorsque l'opération de soudage est terminée, on ouvre les mâchoires de serrage (58, 59) et on fait tourner le moteur d'entraînement (87) de la couronne de rouleaux (9), dans le sens de rotation initial, peu avant que la bobine d'emmagasinage ne soit épuisée et
on répète ce processus après chaque chargement d'une nouvelle bobine d'approvisionnement (23).

6. Installation pour souder bout à bout des bandes laminées de longueur finie, de manière à former des bandes sans fin, pendant un processus de façonnage ou de traitement, comprenant un appareil de serrage et de soudage (12, 16) pour souder la fin d'une longueur finie de bande précédente au début d'une longueur finie de bande suivante, ainsi que des moyens électriques de détection et de commande (24, 43 à 52), à l'aide desquels, avant le début du soudage, on détermine et on enroule sur l'accumulateur (62) une partie de la bande précédente d'une telle longueur que la réserve de bande retirée pendant le soudage de l'état d'enroulement dans l'installation d'usinage ou de traitement ultérieur (installation de façonnage), suffit pour permettre un fonctionnement continu pendant l'opération de soudage, caractérisée en ce qu'elle comporte une plaque support discoïde (1) et un anneau de support (3) de même diamètre extérieur, entre lesquels sont fixés les axes de rouleaux rotatifs horizontalement autour de ces axes, lesquels sont répartis circonférentiellement sur le pourtour, de sorte qu'une couronne de rouleaux est formée, et un mandrin de support (11) disposé amovible avec son axe de rotation coaxial à l'axe central de la couronne de rouleaux et destiné à recevoir une bobine (23) de bande laminée, pouvant être entraînée en rotation sur ce mandrin à l'aide d'un moyen d'entraînement (10), qu'un appareil de serrage et de soudage (12, 16) est disposé dans l'espace annulaire entre la couronne de rouleaux et le mandrin de support (11) pour souder bout à bout les extrémités de deux bandes laminées qui se suivent, cet appareil comprenant des rouleaux entraîneurs d'entrée (35, 36), des rouleaux entraîneurs de sortie (38, 60) et des moyens de serrage (58, 59) pour appliquer les extrémités des bandes l'une contre l'autre, un dispositif de rabotage ou de fraisage (68, 69) déplaçable dans la direction des extrémités des bandes et servant à l'usinage avec enlèvement de copeaux des bords appliqués l'un contre l'autre, ainsi qu'un appareil à souder (18 à 22) pour souder les extrémités ensemble, un calculateur de commande (24) commandant les moyens d'entraînement, constitués par des moteurs électriques, pour le mouvement de rotation relatif, variable quant au sens et à la vitesse angulaire, de la couronne de rouleaux (1, 2) de l'appareil de serrage et de soudage (12, 16) et/ou de la bobine de bande laminée (23) autour de l'axe central et, en fonction de ces mouvements, pour l'actionnement des moyens de serrage (58, 59) et pour le déplacement du dispositif de rabotage ou de fraisage (15), ainsi que de l'appareil à souder (18, 22), en fonction de la longueur de la bande laminée accumulée sur la bobine et sur la couronne de rouleaux et en fonction de la vitesse de défilement de la bande laminée, préfixée par l'installation de façonnage, de manière que le soudage des extrémités des bandes soit terminé avant que la longueur de bande accumulée à chaque fois ne soit complètement épuisée.

7. Installation selon la revendication 6, caractérisée en ce que la couronne de rouleaux (1, 2, 3), de même que l'appareil de serrage et de soudage (12, 16) qui y est fixé, peuvent être entraînés dans les deux sens de rotation et sont pourvus de rouleaux entraîneurs de sortie (38, 60) qui dirigent la bande laminée, déroulée de la bobine d'approvisionnement, depuis l'espace intérieur de la couronne de rouleaux vers l'extérieur, en faisant passer la bande entre deux rouleaux, de sorte que la bande, lors d'une rotation de la couronne de rouleaux, peut être enroulée en sens contraire à la direction de transport de la bande et en tant que bobine d'emmagasinage sur la surface extérieure de la couronne de rouleaux, les axes des rouleaux étant montés radialement déplaçables, à l'encontre d'une pression de ressort ou par une commande forcée, dans la limite de l'épaisseur maximale de la bobine d'emmagasinage, de sorte que le diamètre extérieur de la couronne de rouleaux est adaptable à l'épaisseur d'enroulement de la bobine d'emmagasinage.

8. Installation selon la revendication 6, caractérisée en ce que l'appareil de serrage et de soudage (12, 15) peut être entraîné en rotation dans les deux sens, alors que la couronne de rouleaux (1, 2, 3) est arrêtée, l'axe de rotation étant défini par le centre de la couronne de rouleaux, de sorte que la bande laminée, déroulée de la bobine d'approvisionnement et guidée vers l'extérieur entre deux rouleaux de la couronne, à l'aide des rouleaux entraînés de sortie (38, 60), est enroulée en tant que bobine d'emmagasinage contre le côté intérieur des rouleaux.

9. Installation selon une des revendications 6 à 8, caractérisée en ce qu'elle comprend une couronne de rouleaux (9) montée rotative, concentriquement par rapport à l'axe central de l'installation, couronne qui est composée de rouleaux (2) montés rotatifs autour d'axes horizontaux et répartis circonférentiellement sur le pourtour de la couronne, de même qu'un mandrin de support (11) disposé rotatif autour de l'axe central à l'aide d'un moyen d'entraînement (28) et destiné à recevoir une bobine de bande laminée (23) pouvant être embrochée sur ce mandrin, la couronne de rouleaux (9) étant entourée concentriquement par une cage de rouleaux de mise en forme (79) dont le diamètre intérieur est tel que la bobine d'emmagasinage (62) peut être logée entre la couronne de rouleaux (9) et la cage de rouleaux (79), que l'espace angulaire entre le mandrin de support (11) et la couronne de rouleaux (9) contient, concentriquement à cette couronne, un tambour auxiliaire (80) pouvant être entraîné en rotation de façon indépendante et dont le diamètre extérieur est tel qu'une bobine d'emmagasinage auxiliaire (92) peut être logée entre ce tambour et la couronne de rouleaux (9), l'intérieur du tambour auxiliaire (80) contenant, fixé à lui, un appareil de serrage et de soudage (12, 16) pour souder ensemble les extrémités de deux bandes laminées qui se suivent, cet appareil comportant des rouleaux entraîneurs d'entrée (35, 56), des rouleaux entraîneurs de sortie (38, 60) et des moyens de serrage (58, 59) pour appliquer l'une contre l'autre les extrémités des bandes, un dispositif de rabotage ou de fraisage (68, 69) déplaçable dans la direction des extrémités des bandes et servant à l'usinage avec enlèvement de copeaux des bords de bandes appliqués l'un contre l'autre, ainsi qu'appareil à souder (18 à 22) pour souder les extrémités ensemble, le tambour auxiliaire (80) présentant une fente pour le passage de la bande laminée sortant de l'appareil de serrage et de soudage (12, 16), que la couronne de rouleaux (9) peut être entraînée en rotation dans les deux sens par un moyen d'entraînement (87) et le tambour auxiliaire (80), de même que l'appareil de serrage et de soudage (12, 16) fixé à lui, peuvent être entraînés en rotation dans les deux sens par un moyen d'entraînement (85) et les deux moyens d'entraînement peuvent être couplés ensemble, si bien que le tambour auxiliaire (80), pendant l'opération d'accumulation de la bande laminée sur la couronne de rouleaux (9), peut être accouplé à l'entraînement de cette couronne et que, pendant l'opération de soudage, en vue du transfert de la bande laminée accumulée sur la couronne de rouleaux (9) au tambour auxiliaire (8), celui-ci peut être désaccouplé du moyen d'entraînement (87) de la couronne de rouleaux (9) et peut être immobilisé à une position désirée où les rouleaux entraîneurs de sortie (38, 60) peuvent faire passer à l'extérieur la bande déroulée de la bobine d'approvisionnement (23) à travers la fente du tambour auxiliaire (80) et entre deux rouleaux de la couronne (9), si bien que, quand la couronne de rouleaux (9) et le tambour auxiliaire (80) sont accouplés ensemble et sont entraînés en rotation en sens contraire à la direction de transport de la bande laminée, cette bande peut être enroulée pour former une bobine d'emmagasinage (62) sur la surface externe de la couronne de rouleaux (9), les axes des rouleaux (2) étant montés radialement déplaçables, à l'encontre d'une pression de ressort ou par une commande forcée, dans la limite de l'épaisseur maximale de la bobine d'emmagasinage (62), si bien que le diamètre extérieur de la couronne de rouleaux (9) peut être adapté à l'épaisseur d'enroulement de la bobine d'emmagasinage (62), un calculateur de commande (24) commandant les moyens d'entraînement, constitués par des moteurs électriques et/ou les moyens d'accouplement pour les rouleaux entraîneurs (35, 56 et 38, 60), de même que les mouvements de rotation rotatifs, variables quant à leur sens et leur vitesse angulaire, de la couronne de rouleaux (9), du tambour auxiliaire (80) comprenant l'appareil de serrage et de soudage (12, 16) et de la bobine de bande (23), autour de l'axe central et, en fonction de ces mouvements, pour l'actionnement des moyens de serrage (58, 59) et pour le déplacement du dispositif de rabotage ou de fraisage (15), ainsi que de l'appareil à souder (18 à 22), en fonction de la longueur de la bande laminée accumulée sur la couronne de rouleaux (9) et le tambour auxiliaire (80) et en fonction de la vitesse de défilement de la bande, préfixée par l'installation de façonnage, de manière que le soudage des extrémités des bandes soit terminé avant que la longueur de bande accumulée à chaque fois ne soit complètement épuisée.

10. Installation selon une des revendications 6 à 9, caractérisée en ce que l'appareil à souder utilisé est un dispositif de soudage à laser dont le générateur (19) du rayon d'énergie laser se trouve à l'extérieur de l'installation et dont le rayon d'énergie laser (20) est guidé coaxialement à l'intérieur de l'installation et est dirigé sur le trajet de soudage par des miroirs de déviation dont le dernier est déplaçable suivant la direction du joint à souder.

11. Installation selon une des revendications 6 à 9, caractérisée en ce que l'appareil à souder utilisé est un dispositif de soudage électrique comportant, en tant qu'électrodes, deux galets situés au-dessus et au-dessous des bandes à souder ensemble, avec disposition, entre chaque bande et un galet formant électrode, d'une feuille en forme de bande, servant de matériau d'apport de soudage, qui est déroulé d'une bobine d'alimentation et est amené au galet formant électrode.
